# EUROPÄISCHE PATENTSCHRIFT

(11) **EP 3 156 102 B1**
(45) Veröffentlichungstag und Bekanntmachung des Hinweises auf die Patenterteilung: **30.11.2022**
(21) Anmeldenummer: 16193535.8
(22) Anmeldetag: 12.10.2016
(51) Int. Cl.: E06B 9/40, E06B 9/13, E06B 9/17, E06B 9/174, A62C 2/10, E06B 9/171

(54) **BRANDSCHUTZVERSCHLUSSVORRICHTUNG UND VERFAHREN ZUM AUFROLLEN EINES WICKELBAREN MATERIALS**
FIRE PROTECTION CLOSURE DEVICE AND METHOD FOR ROLLING UP A ROLLABLE MATERIAL
DISPOSITIF DE FERMETURE ANTI-INCENDIE ET PROCÉDÉ D'ENROULEMENT D'UN MATÉRIAU ENROULABLE

(30) Priorität: 15.10.2015 DE 102015117548
(43) Veröffentlichungstag der Anmeldung: 19.04.2017
(73) Patentinhaber: KGG Brandschutzsysteme GmbH, 86757 Wallerstein (DE)
(72) Erfinder: Glöckner, Harald, 86747 Maihingen (DE)
(74) Vertreter: Cremer, Christian

(56) Entgegenhaltungen:
- EP-A2- 0 155 659
- CH-A- 503 884
- CH-A5- 625 311
- DE-A1- 3 810 064
- DE-U- 1 849 457
- DE-U1-202011 052 483
- FR-A1- 2 935 423

## Beschreibung

Die vorliegende Erfindung betrifft eine Brandschutzverschlussvorrichtung gemäß dem Oberbegriff der Ansprüche 1 und 14. Außerdem betrifft die Erfindung ein geeignetes Verfahren gemäß dem Oberbegriff von Anspruch 15.

Mit anderen Worten wird durch die Erfindung eine Verschlussvorrichtung weitergebildet, die ein auf eine Welle aufwickelbares Material umfasst, das einen aufgewickelten Zustand und einen zumindest teilweise abgewickelten Zustand einnehmen kann, und das als Brandschutzvorhang dient. Durch ein geeignetes Verfahren ist ein Brandschutzverschluss einer Bauwerksöffnung durch eine Anordnung des aufwickelbaren Materials ausbildbar.

### Stand der Technik

Eine Verschlussanordnung, die unter anderem für eine Öffnung eines Gebäudes geeignet sein soll, wird in dem Gebrauchsmuster DE 20 2006 019 609 U1 (Inhaberin: REHAU AG + Co.; Eintragungstag: 30.04.2008) beschrieben. Als Verschluss dient eine Frontjalousie, die über wenigstens ein drehbar ausgebildetes Umlenkelement mit Hilfe eines Transportelements, das gemäß Figur 1 der DE 20 2006 019 609 U1 ein Zahnrad sein kann, geführt wird. Das Wickelelement soll von dem Umlenkelement beabstandet angeordnet sein. In dem als Hohlwelle ausgebildeten Umlenkelement kann zur Unterstützung ein Elektromotor angeordnet sein. Die Anordnung dürfte jedoch im Wesentlichen nur den Lichteinfall unter einem vorgegebenen Winkel abhalten und sich somit nicht zum Verschluss einer Öffnung eignen.

Das Gebrauchsmuster DE 295 21 561 U1 (Inhaber: Weinhuber, K.; Eintragungstag: 09.10.1997) sieht eine Verschließ- bzw. Trennvorrichtung vor, wobei eine Stoffbahn durch zwei parallele, mit jeweils einem Zugorgan versehene, Stangen von beiden Enden her aufwickelbar ist. Befindet sich die Vorrichtung vor einer Öffnung, kann die Öffnung nur teilweise freigegeben werden.

Ein Rolltor ist in der Patentschrift DE 42 27 328 C1 (Inhaberin: Adolf Seuster GmbH; Erteilungstag: 07.10.1993) beschrieben. Das Rolltor weist ein vertikal stehendes Wickelrohrpaar auf, wobei ein Wickelrohr jeweils auf einer Seite des Tores steht. In einer Ausführungsform soll das Wickelrohrpaar von einem separaten Motor über Zahnriemen und Umlenkgetriebe angetrieben werden können. Zwischen den beiden Teilen des von zwei Seiten zu verschließenden Tors kann noch ein zumindest teilweise durchlässiger Ritz verbleiben.

In der Patentschrift CH 503 884 (Inhaberin: Griesser AG; Veröffentlichungstag: 15.04.1971) wird ein Rollladen beschrieben, der auf zwei miteinander antriebsverbundene, fest zueinander angeordnete Wickelwalzen aufwickelbar ist. Der kleinstmögliche Durchmesser der Walzen ist durch die gelenkig verbundenen Stäbe oder Lamellen, die den Rollladen bilden, begrenzt. Zwischen den Stäben oder Lamellen sind in der Regel Zwischenräume vorhanden. Bei üblichen Verschlussinstallationen von Rollläden, z. B. in Wohnhäusern, darf davon ausgegangen werden, dass diese Zwischenräume einen Luftaustausch zwischen einem Innenraum und einem Außenraum ermöglichen sollen. Durch die Beweglichkeit der Stäbe oder Lamellen zueinander besteht eine Gefahr, dass diese beim Herablassen des Rollladens zueinander verklemmen und somit der Rollladen nicht voll ausgerollt werden kann.

Ein Rollladen bei dem die Rollen im Abstand zueinander einstell- oder verstellbar angeordnet sind, ist in der Patent- und Gebrauchsmusteranmeldung DE 1 849 457 (Anmelder: W. R. Maas und R. N. Maas; Bekanntmachungstag: 05.04.1962) beschrieben Die Einstellbarkeit soll durch mehrere Lagerbohrungen oder in ihrem Abstand verstellbare Lagerschalen für die Aufnahme von Wellenzapfen realisiert werden.

Eine zur CH 503 884 sehr ähnliche Ausführungsform eines Rollladenelements geht aus der Gebrauchsmusterschrift DE 20 2011 052 483 U1 hervor. Mit einer Führung für den Rollladen an den Rollladenwellen soll ein Verrutschen des Rollladens auf der Rollladenwelle unterbunden werden. Besonderes Interesse gilt in der Beschreibung der DE 20 2011 052 483 U1 einem Formkörper aus wärmedämmendem Material für die Aufnahme des Rollladenelements.

Einen platzsparenden Rollladen mit einem ähnlichen Aufbau wie die DE 20 2011 052 483 U1 ist in der schweizerischen Patentschrift CH 625 311 A5 (Inhaber: Planya AG, veröffentlicht am 15.09.1981) beschrieben. Ein Einbau eines Rollladens aus einzelnen miteinander verbundenen Leisten, bei dem der Tageslichteinfall möglichst wenig beeinträchtigt werden soll, in Form eines langgestreckten Wickels ist dargestellt in der EP 0 155 659 A2 (Anmelder: Abito Finanz- und Handelsgesellschaft AG, veröffentlicht am 25.09.1985). Ein über zwei gleich große Wellen aufwickelbares Rollo ist offenbart in der FR 2 935 423 A1 (Anmelder: Juan Louis; veröffentlicht am 05.03.2010).

Bei vielen bekannten Brandschutzvorrichtungen ist, wie z. B. aus der Offenlegungsschrift DE 10 2012 000 116 A1 (Anmelderin: BSM Brandschutz-Manufaktur Deutschland GmbH; Offenlegungstag: 11.07.2013) hervorgeht, ein Wickel eines flexiblen Schutzelements auf einer einzigen Wickelwelle angeordnet, der entsprechend voluminös ausfallen kann.

Die Brandschutzvorrichtung gemäß der Gebrauchsmusterschrift DE 203 10 017 U1 (Inhaberin: BS Brandschutztore GmbH & Co. KG; Eintragungstag: 04.11.2004) sieht vor, dass der Vorhang auf eine in vertikaler Richtung bewegliche Wickelrolle aufzuwickeln ist. Die Wickelvorrichtung umfasst eine sich parallel zur Wickelwelle erstreckende, in vertikaler Richtung fest angeordnete, Gurtwelle. Es können sich Nachteile aus dem Platzbedarf der Wickelrolle ergeben, weil die gesamte Wickelrolle in oder vor einer Gebäudeöffnung abgesenkt werden muss.

Die Patentschrift DE 698 31 044 T2 (Inhaber: A. P. Cooper; Veröffentlichungstag: 07.04.1999) betrifft einen feuerhemmenden Vorhang. Jeweils ein Teil des Vorhangs ist auf eine erste und ein weiterer Teil auf eine zweite Rolle aufzuwickeln. Beide Teile des Vorhangs sind am Ende mit einer Endleiste zusammengefasst. Bereits in einer früheren Patentanmeldung GB 2 108 839 A (Veröffentlichungstag: 25.05.1983) des gleichen Anmelders wurde in einem Ausführungsbeispiel gemäß Figur 5 eine Anordnung eines Brandschutzvorhangs mit einer Aufteilung beschrieben, wobei die Vorhangteile auf unterschiedliche Wellen zu wickeln sind. Durch die Aufteilung des Vorhangs ist zu befürchten, dass in einem Anschlussbereich der Vorhangteile Undichtigkeiten, z. B. durch Faltenbildung, entstehen können.

Ein weiteres Zwei-Rollen-Konzept wird in der internationalen Patentanmeldung WO 2010/142 944 A1 (Inhaberin: COOPERS FIRE LIMITED; Veröffentlichungstag: 16.12.2010) beschrieben. Wie Figur 1 der WO 2010/142 944 A1 zeigt, liegt eine parallele Anordnung von zwei Wellen vor, wobei ein Vorhang in abwechselnden Segmenten auf der ersten und auf der zweiten Welle jeweils mit Überlappbereichen angeordnet ist. Durch einen speziellen Mechanismus werden die Wellen, je nach Aufwickelzustand des Vorhangs, auf einem geeigneten Abstand gehalten. Eine ähnliche Anordnung aus zwei Wellen wie in der WO 2010/142 944 A1 ist in der Druckschrift EP 1 749 963 A2 (Anmelder: D. Antoniazzi; Veröffentlichungstag: 07.02.2007) für Markisen verwendet worden. Probleme bei der Synchronisation der beiden Wellen können bei mehrteiligen Vorhängen zu Faltenwurf führen, sodass die Vorhangteile nicht dicht aneinander anschließen. Es ist zu befürchten, dass in den Verbindungsbereichen der Verschluss unvollständig bleibt.

Die Patentanmeldung US 2006/0 151 132 A1 (Anmelder: A. Scalfani et al.; Offenlegungstag: 13.07.2006) betrifft einen Hurrikane-Schutz-Vorhang. Der Vorhang umfasst in einer Ausführungsform eine erste und eine zweite Vorhangstange Die zweite Stange ist zur Verbesserung der Stabilität vorgesehen. Außerdem soll mithilfe der zweiten Stange das Vorhangmaterial straffer aufgewickelt werden können, sodass der Vorhang unter eine dekorative Schmuckleiste passt. Dabei soll der Vorhang zwischen den beiden Stangen oder durch die erste Stange hindurch durchzuziehen sein. Die beiden Vorhangstangen können möglicherweise rotierbar sein. Das Aufwickeln scheint in den gezeigten Ausführungsformen nur auf einer der Stangen vorgesehen zu sein. Gewickelt wird durch Handbetrieb. Die Montage des Einbausatzes und das Wickeln des Vorhangs dürften manche Anwender als mühsam empfinden.

Aus der Offenlegungsschrift DE 23 60 063 A1 (Anmelder D. Rau; Offenlegungstag: 05.06.1975) ist die Verwendung von einem Rollladenkasten bekannt, der außer Metallteilen auch Kunststoffteile aufweist, damit ein Wärme- bzw. Kältefluss über den Rollladenkasten unterbrochen wird.

In der deutschen Offenlegungsschrift DE 38 10 064 A1 (Anmelder: Michael Wild; offengelegt am 05.10.1989) ist ein Mini-Lamellen-Rollladen dargelegt, der eine Umlenkwalze und eine parallel dazu angeordnete untere Walze aufweist. Der Rollladenpanzer wird über die Umlenkwalze umgelenkt und bis zu der unteren Walze heruntergezogen. Vorteil soll eine in der Tiefe geringe Bauweise sein.

Verschiedene, den baulichen Brandschutz betreffende Aspekte, die insbesondere auch für die Ausgestaltung eines Verschlusses, wie eines Rolltores, wichtige Informationen geben, gehen z. B. aus den Normen DIN EN 1634-1, DIN EN 1634-3 und DIN EN 13501-2 hervor.

### Aufgabenstellung

Bei der Erstellung oder Modernisierung von Gebäuden hat es sich in interessierten Kreisen oftmals als wünschenswert herausgestellt, eine Verschlussvorrichtung für den Brandschutz zur Verfügung zu haben, die von dem Innenraum des Bauwerks einen möglichst geringen Anteil einnimmt. In anderen Worten soll ein für die Installation der Verschlussvorrichtung verfügbarer Raumbereich besser, insbesondere effizienter, nutzbar sein, sodass z. B. unerwünschte Kompromisse für den Brandschutz nach Möglichkeit vermieden werden können. Mit der Verschlussvorrichtung soll nach einem weiteren Aspekt möglichst schnell, insbesondere zuverlässig und sicher, ein Verschluss von einer der Verschlussvorrichtung zugeordneten Bauwerksöffnung ermöglicht werden. Aufgabe ist ferner, eine Brandschutzverschlussvorrichtung und ein dazugehöriges Aufwickelverfahren bereitzustellen, das lagerschonend und gleichzeitig mit vorteilhafter Rollengeometrie einen Brandschutzvorhang auf- und abwickelt bzw. dessen Auf- und Abwicklung ermöglicht.

### Erfindungsbeschreibung

Die erfindungsgemäße Aufgabe wird durch eine Brandschutzverschlussvorrichtung nach Anspruch 1 und durch eine Brandschutzverschlussvorrichtung nach Anspruch 14 gelöst; ein geeignetes Verfahren zum Aufrollen eines wickelbaren Materials lässt sich Anspruch 15 entnehmen. Vorteilhafte Weiterbildungen lassen sich den abhängigen Ansprüchen entnehmen.

Die Brandschutzverschlussvorrichtung ist für ein Bauwerk, insbesondere für eine Öffnung in oder an einem Bauwerk, vorgesehen. Als Bauwerk kommen z. B. Gebäude in Betracht, in denen sich Menschen oder Tiere aufhalten können. Die Verschlussvorrichtung umfasst ein aufwickelbares Material, durch das ein Verschluss ausbildbar ist. Das aufwickelbare Material ist ein Brandschutzvorhang. Durch eine elastische Biegsamkeit des aufwickelbaren Materials ist ein Krümmungsradius des aufwickelbaren Materials einnehmbar. Die Aufwickelbarkeit des Materials ermöglicht es, die Verschlussvorrichtung besonders platzsparend zu gestalten. Der Verschluss kann durch einen Vorhang oder durch ein Rollo, die jeweils aufwickelbares Material umfassen, ausbildbar sein, z. B. wenn die Öffnung eine Fensteröffnung oder ein Durchgang ist. Es ist möglich, die Verschlussvorrichtung als ein Rolltor vorzusehen. Ein Rolltor dient dazu, eine Öffnung eines Bauwerks, wie ein Portal, nach Bedarf zu verschließen. Bei einem Rolltor, das z. B. zwei Torflügel umfasst, kann für jeden Torflügel eine eigene Verschlussvorrichtung vorhanden sein. Verschlussvorrichtungen können für Bauwerke, wie denkmalgeschützte Gebäude, oder Sonderbauten, wie Abfertigungshallen an Bahnhöfen, Häfen oder Flughäfen, z. B. zum Verschluss von Eingängen, Zugängen, Ausgängen oder Durchgängen, eingebaut werden. Es kann auch gesagt werden, dass durch die Verschlussvorrichtung ein Raumteiler ausbildbar ist. Aufgrund einer im Vergleich zu einem Massivtor geringen zu bewegenden Masse lässt sich eine Verschlussvorrichtung mit aufwickelbarem Material besonders schnell schließen und auch schnell öffnen. Die Verschlussvorrichtung bietet vorzugsweise einen Schutz gegen die Ausbreitung von Flammen, Hitze oder Rauch.

Ein Brandschutzvorhang weist eine in einschlägigen Normen festgelegte Brandschutzklassifizierung auf. Bei geeigneten Brandschutzmaterialien besteht oft eine Notwendigkeit, eine größere Materialdicke eines Brandschutzvorhangs zu verwenden, damit eine höhere Schutzwirkung des Brandschutzvorhangs erzielt wird. Dadurch nimmt auch die Verschlussvorrichtung einen größeren Raum ein. Eine Brandschutzverschlussvorrichtung umfasst einen Brandschutzvorhang. Der Brandschutzvorhang ist in einem ersten Zustand, dem Öffnungszustand, eingerollt. Das aufwickelbare Material des Brandschutzvorhangs liegt zusammengerollt vor. Das aufwickelbare Material ist vorzugsweise in dem Öffnungszustand für eine Vielzahl von Jahren ohne Verschlechterung einer Wickelbarkeit lagerbar. In einem Brandfall ist mit einer Brandschutzverschlussvorrichtung eine Bauwerksöffnung möglichst in wenigen Sekunden, wie weniger als 60 Sekunden, verschließbar. Ein zweiter Zustand ist ein Verschlusszustand. In dem Verschlusszustand ist das aufwickelbare Material ausgebreitet. In einem Betriebszustand der Verschlussvorrichtung wird zumindest ein Teil des aufwickelbaren Materials durch oder über die Bauwerksöffnung befördert. Es kann auch gesagt werden, dass die Bauwerksöffnung ausgefüllt oder verdeckt wird. Nach einem weiteren Aspekt ist die Bauwerksöffnung in einem Betriebszustand freigebbar.

Die Vorrichtung weist eine Wickeispreizung, vorzugsweise eine mindestens bidirektionale Wickelspreizung, auf. Die Verschlussvorrichtung umfasst ein aufwickelbares Material. Von dem aufwickelbaren Material ist ein aufgewickelter Zustand und ein abgewickelter Zustand einnehmbar. Ein erster Bereich des Materials kann in einem aufgewickelten Zustand und ein zweiter Bereich des Materials kann in einem abgewickelten Zustand vorliegen. In dem aufgewickelten Zustand umgibt das aufwickelbare Material die Wickelspreizung vorzugsweise mindestens zweilagig.

Es kann auch gesagt werden, dass die Wickelspreizung einen Wickelkern vorgibt oder begrenzt, der in einem Querschnitt entlang einer Breite des aufwickelbaren Materials von einer Kreisform abweicht. Damit lässt sich die Gestalt eines aufgewickelten Zustands besonders gut an räumliche Vorgaben anpassen.

Die Verschlussvorrichtung kann in einer Bauphase oder nachträglich als ein Einbausatz in ein Bauwerk eingebaut werden. Es ist z. B. möglich, die Verschlussvorrichtung zumindest teilweise in einer abgehängten Decke unterzubringen. Der Raum zwischen einer Gebäudedecke und einer Zwischendecke ist oft beengt, z. B. weil möglichst platzsparend gebaut wurde oder weil sich weitere Installationen, wie Kabelstränge oder Lüftungsschächte, über der abgehängten Decke befinden. Eine geometrisch anpassbare oder geometrisch angepasste Verschlussvorrichtung ist besonders vorteilhaft einsetzbar. Für das aufwickelbare Material der Verschlussvorrichtung wird vorzugsweise eine zumindest in einer Raumdimension platzsparende Wickeltechnik verwendet. Aufwickelbares Material kann in einem aufgewickelten Zustand als Rolle vorliegen. Von der Rolle ist das aufwickelbare Material abwickelbar. Material, das von einer Rolle abgewickelt wurde, kann auch als aufwickelbares Material in einem abgewickelten Zustand bezeichnet werden. Anders gesagt, sind von dem aufwickelbaren Material zwei Teilzustände einnehmbar, wobei ein Teil des Materials aufgewickelt vorliegt und ein weiterer Teil des Materials abgewickelt vorliegt. Die beiden Materialzustände können kontinuierlich ineinander übergehen, z. B. wenn aufwickelbares Material auf Rolle gezogen wird. Im Hinblick auf das Vorliegen einer einzigen Rolle kann ein aufgewickelter Zustand auch als aufgerollter Zustand bezeichnet werden. Ein abgewickelter Zustand, der von einer einzigen Rolle ausgeht, kann auch als abgerollter Zustand bezeichnet werden. In dem abgewickelten Zustand ist das aufwickelbare Material in eine Öffnung ausbringbar, wobei die Öffnung zumindest teilweise verschließbar ist. Die Öffnung kann z. B. eine Deckenöffnung eines Bauwerks sein. Die Verschlussvorrichtung ist insbesondere für Öffnungen in Wandschrägen geeignet. Es ist möglich, mit einer Verschlussvorrichtung eine Raumteilung vorzunehmen, wobei ein erster Raum in dem Bauwerk von einem zweiten Raum des Bauwerks gegen Einflüsse aufgrund eines Feuers abtrennbar ist.

In einem Verfahren wird ein wickelbares Material einer Verschlussvorrichtung aufgerollt. Das wickelbare Material kann auch als aufwickelbares Material bezeichnet werden. Durch das Aufrollen wird ein abgewickelter Zustand zumindest teilweise in einen aufgewickelten Zustand verbracht. Material, das als Rolle vorliegt, kann durch Wirkung der Schwerkraft oder durch einen Antrieb, der auf einen Endbereich des wickelbaren Materials wirkt, ausgezogen werden. In einem abgewickelten Zustand erstreckt sich das wickelbare Material in Bezug auf die Bauwerksöffnung derart, dass eine Abdeckung der Bauwerksöffnung ausbildbar ist. Das wickelbare Material kann sich in die Bauwerksöffnung hinein erstrecken. Eine Gesamtlänge eines wickelbaren Materials ermöglicht es, z. B. einen Vorhangverschluss oder ein Tor, das sich vorzugsweise über die gesamte Bauwerksöffnung erstreckt, auszubilden. Anders gesagt, ist die Bauwerksöffnung durch wickelbares Material verschließbar. Bei dem Aufrollen durchläuft zumindest ein Teil des wickelbaren Materials eine erste Umlenkung an einer Welle und eine zweite Umlenkung an einer Wickelspreizung. Die erste Umlenkung und die zweite Umlenkung folgen vorzugsweise einem gleichen Drehsinn. Wie eine Spirale umgibt das wickelbare Material gemeinsam eine Welle und die Wickelspreizung. Das gewickelte Material ist spiralartig aufgeschichtet. Die Anordnung ist spiralartig. Es kann auch von einer Anordnung als Spirale gesprochen werden. Die Spirale ist eine trigonalartig deformierte Spirale. Nach einem weiteren Aspekt wird das Material zumindest in einer Dimension platzsparender gewickelt als bei bekannten Verschlussvorrichtungen.

Nachfolgend werden, sofern nicht anders angegeben, vorteilhafte Ausgestaltungen und Weiterbildungen dargelegt, die für sich gesehen, sowohl einzeln aus auch in Kombination, ebenfalls erfinderische Aspekte offenbaren können.

Die Verschlussvorrichtung umfasst in einem Aspekt der Erfindung eine Welle. Die Welle bietet einen Wickelkern für aufwickelbares Material. Nach einem weiteren Aspekt der Erfindung ist neben einer ersten Welle mindestens eine weitere Welle, wie eine zweite Welle, vorgesehen .

Neben der Welle ist eine Wickelspreizung angeordnet. Die Wickelspreizung bietet nach einem Aspekt der Erfindung eine Wickelkernerweiterung für aufwickelbares Material. Die Wickelspreizung und die Welle bilden gemeinsam einen in mindestens eine Richtung erweiterten Wickelkern. Auf die Welle bezogen kann gesagt werden, dass das aufwickelbare Material um einen Teil eines Umfangs der Welle herumführbar ist. Eine analoge Betrachtung gilt für die Wickelspreizung und insbesondere für mögliche weitere Wellen, wie eine zweite oder dritte Welle. Die Wickelspreizung ist parallel und beabstandet zu der Welle angeordnet. Die Wickelspreizung folgt einer Ausrichtung der Welle, sodass von einer parallelen Anordnung gesprochen werden kann. Eine parallelartige Beabstandung liegt auch dann vor, wenn der Winkelspreizung als Konstruktionshilfe eine Achse zuordenbar ist, die sich parallel zu der Welle erstreckt. Anders gesagt, weisen die Welle und die Wickelspreizung einen vorbestimmten Abstand zueinander auf. Einander zugeordnete Endbereiche der Wickelspreizung und der Welle können nebeneinander angeordnet sein, wobei ein lateraler Endenabstand gleichgroß ist. Vorzugsweise ist eine Länge der Welle größer, als eine Wickelbreite des aufwickelbaren Materials. Die Wickelspreizung kann eine Mehrzahl von Wickelspreizungssegmenten umfassen. Wickelspreizungssegmente können entlang einer Linie voneinander beabstandet vorliegen.

In dem aufgewickelten Zustand sind die Wickelspreizung und die Welle gemeinsam von aufwickelbarem Material umwunden. Das aufwickelbare Material kann eine Umhüllende um die Wickelspreizung und die Welle entlang einer Längserstreckung der Welle ausbilden. In dem aufgewickelten Zustand kann das aufwickelbare Material vorzugsweise mehrlagig, wie mindestens zweilagig, vorliegen. In dem aufgewickelten Zustand befindet sich mindestens eine erste Lage des aufwickelbaren Materials bei der Welle und bei der Wickelspreizung. An die erste Lage kann eine weitere aufgewickelte Lage, wie eine zweite Lage des aufwickelbaren Materials anschließen. Die erste Lage des aufwickelbaren Materials kann in dem aufgewickelten Zustand auf einer ersten Seite sowohl der Welle, als auch der Wickelspreizung zugewandt sein. Auf einer zweiten Seite der ersten Lage ist aufwickelbares Material zur Ausbildung des aufgewickelten Zustands ablegbar.

Die Wellen können ein Wellenmaterial wie Stahl, Leichtmetall, wie Aluminium oder Messing, Kunststoff, Hartholz oder ein Verbundmaterial umfassen. Als aufwickelbares Material eignet sich ein nicht brennbares Gewebe.

Entlang der Wickelspreizung und der Welle wird eine einzige Anordnung von wickelbarem Material ausgebildet. Die Anordnung ist spiralartig. Es kann auch von einer Anordnung als Spirale gesprochen werden. Eine Spirale ist eine geometrische Form, die sich aus einer sukzessiven Umwicklung eines Kerns durch ein flächiges Material ergibt. Die Spirale ist an einer Materialkante entlang einer Längserstreckung des wickelbaren Materials einsehbar, insbesondere wenn ein Blick auf einen Wellenendbereich freigegeben ist. Eine Erstreckung von wickelbarem Material als eine einzige Spirale besagt in anderen Worten, dass nicht ein erster Teil des wickelbaren Materials als eine erste Spirale und nicht ein zweiter Teil des wickelbaren Materials als eine zweite Spirale um eine Welle herum vorliegen. Anschluss- oder Synchronisationsprobleme, die sich aus einem Zusammenfügen von Teilen von wickelbarem Material, die jeweils spiralartig vorliegen, ergeben könnten, treten nicht auf, weil eine einzige Spirale zu wickeln ist.

Das wickelbare Material ist über die Wickelspreizung und die Welle in eine einzige Rolle verbringbar. Das Material kann als Rolle verwahrt werden. Von einer spiralartigen Anordnung des Rollenmaterials ist vorzugsweise ein in sich geschlossenes Tor oder ein in sich geschlossener Vorhang ausbildbar. Ein für die Rolle der Verschlussvorrichtung vorgesehener Raumquerschnitt in dem Bauwerk kann von einer Kreisscheibe oder von einem Quadrat abweichen und dennoch ist der Raumquerschnitt effizient ausfüllbar. Das Gewicht des wickelbaren Materials verteilt sich auf mindestens eine Welle und die Wickelspreizung, sodass insbesondere eine mehrere Meter lange Rolle weniger durchhängt. Das Material kann gleichmäßiger gewickelt werden und wird mechanisch weniger beansprucht. Das wickelbare Material wird beim Wickeln weniger verspannt.

Es ist möglich, eine Welle, insbesondere eine in einer Längsrichtung segmentierte Welle, als ein Teil einer Wickelspreizung zu betrachten.

Eine vorteilhafte Ausgestaltung einer Verschlussvorrichtung sieht vor, dass die Welle eine erste Welle ist und die Wickelspreizung eine zweite Welle ist. Die Wellen können gleichlang sein. Aufwickelbares Material ist durch die Verschlussvorrichtung in eine einzige Rolle verbringbar. Eine Rolle umfasst mindestens eine Lage aufwickelbares Material. In einem Innenbereich der Rolle erstrecken sich die erste Welle und die zweite Welle. Ein von mindestens zwei Wellen gebildeter Rollenquerschnitt ermöglicht ein verbessertes Ausfüllen eines begrenzten Raums in dem Bauwerk durch die Rolle und eine noch mehr erhöhte Stabilität der Verschlussvorrichtung.

Die Wickelspreizung kann eine Mehrzahl von Wickelspreizungssegmenten umfassen. Wickelspreizungssegmente können entlang einer Linie voneinander beabstandet vorliegen. Eine Welle kann eine Mehrzahl von Wellensegmenten umfassen, die vorzugsweise aneinander anschließen. Damit lässt sich unter anderem eine Gesamtmasse der Verschlussvorrichtung verringern. Einbauarbeiten in einem beengten Raumbereich eines Gebäudes werden erleichtert.

Die Verschlussvorrichtung weist eine Wickelvorrichtung auf. Durch die Wickelvorrichtung ist aufwickelbares Material einholbar. Aufgewickeltes Material ist von der Wickelvorrichtung in die Bauwerksöffnung ausbringbar. Die Wickelvorrichtung umfasst mindestens eine Welle und vorzugsweise eine Antriebsvorrichtung für die Welle. Durch die Antriebsvorrichtung ist eine Drehung der Welle bewirkbar. Eine erste Wellendrehung kann einem Befördern von aufwickelbarem Material in eine erste Richtung, z. B. aus der Bauwerksöffnung heraus, dienen, wobei das Material als Rolle zusammengenommen wird. Eine zur ersten Wellendrehrichtung entgegengerichtete, zweite Wellendrehung kann als Rolle vorliegendes Material in die Bauwerksöffnung hinein befördern. Aufgewickeltes Material befindet sich in einer hohlzylinderartigen Anordnung um die Wellen herum. Der Kantenbereich des Materials liegt an Seitenflächen vor, die einem einzigen Zylinder außerhalb einer Mantelfläche geometrisch zuordenbar sind, nämlich Grundfläche und Höhenfläche. Die Breite des aufwickelbaren Materials kann als Zylinderhöhe bezeichnet werden. In einem der Breite zugeordneten Endbereich des Materials zeigt sich die spiralartige Struktur der Rolle. Die Spirale ist eine deformierte Spirale. Eine deformierte Spirale ist eine Spirale, die einen konstanten Windungsabstand aufweist, deren Kern oder Evolute aber von einer Kreissymmetrie abweicht. Ein konstanter Windungsabstand ist von der mathematisch idealisierten Form einer Archimedischen Spirale bekannt, die von einem Punkt ausgeht. Als Abweichung wird ein Maß im Vergleich zu einer Kreisform betrachtet, das größer, vorzugsweise mindestens zweifach größer oder vierfach größer, als eine Dicke des wickelbaren Materials ist. Die Spirale ähnelt dem Erscheinungsbild einer Evolventen. Die Dicke des wickelbaren Materials bildet vorzugsweise den Windungsabstand, sodass das wickelbare Material in Lagen aneinander anschließt. Eine ovalartig deformierte Spirale, die nicht Teil der Erfindung ist, liegt vor, wenn einem Kern eine Querschnittsstruktur zugrunde liegt, die z. B. zwei konvex zueinander orientierte Halbkreise aufweist, die durch zwei, jeweils am Umfang, insbesondere parallel, zueinander angeordnete Geraden verbunden sind. Der erste Halbkreis kann der Welle und der zweite Halbkreis der Wickelspreizung zugeordnet sein. Wenn der erste Halbkreis einen kleineren Radius als der zweite Halbkreis aufweist, ist eine trigonalartig deformierte Spirale ausbildbar. Eine trigonalartig deformierte Spirale kann nach einem weiteren unabhängigen Aspekt der Erfindung auch durch Verwendung von zwei oder drei Wellen für das aufwickelbare Material gebildet werden. Bei einer Kombination von mehreren Wellen umschließt das aufwickelbare Material die Wellen in Rollenform wie eine mehrseitig deformierte Spirale. Damit ist eine Mantelform der Rolle besonders günstig an einen verfügbaren Raum, der z. B. durch eine Nische, insbesondere eine verwinkelte Nische, an einem Gebäudeträger oder einem Sturz und einer Decke oder einer Wand vorgegeben ist, anpassbar.

Zwischen der Wickelspreizung und der Welle liegt bevorzugt ein Zwischenbereich vor. Der Zwischenbereich ist ein freier Raumbereich. In dem Zwischenbereich befindet sich kein aufwickelbares Material. An einer ersten Seite des Zwischenbereichs befindet sich die Welle. An einer zweiten Seite des Zwischenbereichs ist die Wickelspreizung angeordnet. Der Zwischenbereich zwischen der Wickelspreizung und der Welle ist mindestens so groß, dass eine Wellendrehung nicht behindert wird. Durch eine Drehung der Welle und insbesondere der Wickelspreizung ist aufwickelbares Material an mindestens eine weitere, dem Zwischenbereich als Begrenzung zuordenbare Seite verbringbar. Es kann auch gesagt werden, dass in einer Rolle mindestens zwei Seiten des Zwischenbereichs von wickelbarem Material begrenzt sind. Durch den freien Zwischenbereich kann eine gedachte Verbindungskurve in einem Bereich der Breite des wickelbaren Materials von der Wickelspreizung zu der Welle gezogen werden, ohne dabei aufwickelbares Material zu kreuzen. Der Zwischenbereich liegt in einem Außenbereich der Welle vor, wobei die Welle als Hohlwelle ausgebildet sein kann. Die Wickelspreizung kann sich, insbesondere kammartig, in dem Zwischenbereich erstrecken.

In der Verschlussvorrichtung ist die Welle, vorzugsweise abstandsfest, gegenüber der Wickelspreizung eingebaut. Die Wellen sind besonders gut drehbar, wenn sie jeweils an zwei Drehlagern drehbar gelagert sind. Ein erstes Drehlager ist der Welle zugeordnet. Ein zweites Drehlager kann der Wickelspreizung zugeordnet sein. Zwischen dem ersten Drehlager und dem zweiten Drehlager kann sich eine Halterung, wie eine Halterungsplatte oder eine Rahmenseitenplatte, erstrecken, die die Position der Drehlager zueinander festlegt. Der Welle ist eine erste Drehachse zugeordnet, die sich im Inneren der Welle erstreckt. Der Wickelspreizung ist eine zweite Drehachse zugeordnet, die sich im Inneren der Wickelspreizung erstreckt. Eine Drehachse verbindet zwei erste Lager und zwei zweite Lager miteinander. Die Welle kann mit der Wickelspreizung derart verbunden sein, dass nur ein gleicher Drehsinn der Welle um die erste Drehachse und der Wickelspreizung um die zweite Drehachse möglich ist. Anders gesagt, drehen sich entweder die Wickelspreizung und die Welle im Uhrzeigersinn oder gegen den Uhrzeigersinn. Bei Verwendung einer Mehrzahl von Wellen haben vorzugsweise alle Wellen den gleichen Drehsinn.

Mindestens eine der Wellen und/oder die mindestens eine Wickelspreizung ist bzw. sind mit mindestens einem Motor verbunden. Der Motor kann ein Lager einer Welle sein. Der Motor bietet einen bidirektionalen Antrieb, wobei eine erste Richtung eine Aufwickeldrehung und eine zweite Richtung eine Abwickeldrehung der Welle bewirkt. Ein elektromotorischer Antrieb erfolgt vorzugsweise durch einen in der Welle eingebauten Elektromotor. Der Elektromotor kann durch einen umschaltbaren Strom, insbesondere über einen Stromregler, angetrieben werden. Durch Einsatz elektrischer Energie wird eine mechanische Bewegung bewirkt. Ein Elektromotor ermöglicht ein schnelles Anfahren der Wellendrehung sowie eine schnelle Änderung einer Drehrichtung, sodass ein aufgewickelter Zustand oder ein abgewickelter Zustand des aufwickelbaren Materials sehr schnell einnehmbar ist. Weitere Ausführungsformen haben als Motor einen Druckluftmotor oder einen Hydraulikmotor, insbesondere wenn eine entsprechende Druckmittelversorgung in dem Gebäude vorhanden ist. Der Motor kann z. B. mindestens eine Riemenscheibe oder mindestens ein Zahnrad antreiben. Es ist möglich, mindestens zwei Motoren mit einer, insbesondere elektronischen, Rotationssynchronisation zu betreiben.

Es ist möglich, einen Außendurchmesser der Welle vorzusehen, der im Vergleich zu einem Außendurchmesser der Wickelspreizung unterschiedlich ist. Mit Hilfe der gewählten Außendurchmesser lässt sich die bei dem Wickeln auf das aufwickelbare Material aufzubringende Kraft besonders günstig auf die Lager abführen. Unterschiedliche Außendurchmesser, wie ein erster Außendurchmesser und ein dazu größerer zweiter Außendurchmesser, insbesondere bei Verwendung von zwei oder mehr Wellen, können zur Ausbildung einer vorteilhaften Rollengeometrie dienen.

Eine Drehung der Welle und eine Drehung an der Wickelspreizung können besonders genau zueinander synchronisiert werden, wenn ein motorischer Antrieb von der Welle zu der Wickeispreizung oder umgekehrt, je nach Anordnung des motorischen Antriebs an Welle oder Wickelspreizung, übertragen wird. Eine Drehung kann über einen Treibriemen vermittelt werden. Als eine Alternative kann die Wickelspreizung einen motorischen Antrieb umfassen. Der Treibriemen ist derart angeordnet, dass er die Welle und die Wickelspreizung miteinander verbindet. Vorzugsweise umschließt der Treibriemen die Welle und die Wickeispreizung. Die Welle kann aus mehreren Wellen zusammengesetzt sein. Der Treibriemen kann auf mindestens einer Riemenscheibe aufliegen, die mit der Welle fest verbunden ist. Ein Beispiel für einen Treibriemen ist ein Flachriemen. Es ist auch möglich an einer oder ggf. an mehreren Wellen eine umlaufende, vorzugsweise stufig strukturierte Form, wie eine Nutform, die mindestens eine Vertiefung aufweist, für den Treibriemen vorzusehen. Damit lässt sich eine Haftreibung vergrößern. In einer besonders platzsparenden Ausführungsform kann der Treibriemen in einer Vertiefung an der Welle und in einer Vertiefung an der Wickelspreizung, insbesondere an einer zweiten Welle, laufen. Entlang einer Längserstreckung der Welle kann eine Mehrzahl von Treibriemen angeordnet sein, z. B. mit einem Abstand von mindestens zehn Zentimetern (cm) zwischen zwei Treibriemen. Damit ergibt sich eine besonders gleichmäßige Kraftverteilung zwischen der Welle und der Wickelspreizung. Der Treibriemen weist eine erste, den Wellen zugewandte Fläche auf. Eine zweite, von den Wellen abgewandte Fläche des Treibriemens kann eine Auflagefläche für das aufwickelbare Material bilden. Anders gesagt, kann der Treibriemen ein Träger für aufwickelbares Material sein. Vorzugsweise umgibt das aufwickelbare Material in einem Abstand die Welle und die Wickelspreizung. Der Abstand kann durch eine Dicke des Treibriemens und eine Riemenscheiben- bzw. eine Zahnrad-Umlaufgröße vorgegeben sein. Auf diese Weise kann ein Reibungsverschleiß des aufwickelbaren Materials, z. B. durch Staub- oder Sandkörner, so gering wie möglich gehalten werden.

Auf einer Welle kann eine Mehrzahl von Zahnrädern angeordnet sein. Als Alternative zu Zahnrädern sind Riemenscheiben verwendbar. Ein Zahnrad, das insbesondere einen Riemen seitlich führt, kann auch als Riemenscheibe bezeichnet werden. Mindestens zwei Zahnräder befinden sich vorzugsweise entlang einer Längserstreckung der Welle. Die Zahnräder auf einer Welle liegen mit einem fest vorgegebenen Abstand zueinander vor. Eine Wickelspreizung kann mindestens ein Zahnrad umfassen. Ein Zahnrad oder eine Riemenscheibe kann an einem Wickelspreizungssegment drehbar angeordnet sein. Die Anordnung kann z. B. kettensägenartig sein. Ein erstes Zahnrad auf der Welle und ein zweites Zahnrad, das sich an oder auf der Wickelspreizung befindet, bilden eine Gruppe, wobei die Zahnräder voneinander beabstandet angeordnet sind. Zwischen den gruppierten Zahnrädern erstreckt sich vorzugsweise ein umlaufender Treibriemen, wie ein Zahnriemen oder eine umlaufende Kette. Ein Zahnriemen weist eine besonders glatte Oberfläche für die Auflage des aufwickelbaren Materials auf. Ein Treibriemen, wie ein Zahnriemen, umfasst vorzugsweise einen eingebetteten Zugstrang, welcher meist aus Glas- oder Aramidfasern oder aus Stahlseilen besteht. Eine Zahnseite des Zahnriemens besteht vorzugsweise aus abriebfestem Gewebe, um die aus Elastomer bestehenden Zähne vor Verschleiß zu schützen. Ein Treibriemen, kann z. B. einen faserverstärkten Kunststoff oder einen faserverstärkten Gummi umfassen. Ein Treibriemen läuft sehr geräuscharm.

Das aufwickelbare Material hat mindestens einen Endbereich, der sich entlang einer Längserstreckung der Welle erstreckt. Der Endbereich kann mit mindestens einem Zahnriemen verbunden sein. Anders gesagt, ist durch den Zahnriemen eine Zugkraft oder eine Schubkraft auf den Endbereich des aufwickelbaren Materials aufbringbar. Ein erster Zahnriemen kann z. B. parallel zu einem zweiten Zahnriemen mit einem Abstand von mindestens 10 cm, vorzugsweise 1 m, angeordnet sein. Der Zahnriemen hat z. B. eine Breite von 1 cm. Der Zahnriemen weist eine Zahnung für einen Eingriff des ersten Zahnrads und des zweiten Zahnrads auf. Die Verwendung einer Kette ist vorteilhaft, wenn das aufwickelbare Material ein besonders großes Gewicht aufweist. Die Kette besteht vorzugsweise aus Stahl. Die Zahnräder sind vorzugsweise kreisförmig ausgebildet. Die Zahnräder auf der Welle weisen jeweils einen übereinstimmenden ersten Durchmesser auf. Der erste Durchmesser ist vorzugsweise ein Maximaldurchmesser. Der erste Durchmesser kann auch ein Wellendurchmesser sein. Die Zahnräder, die zur Wickelspreizung gehören, weisen einen gleichen zweiten Durchmesser auf. Der zweite Durchmesser ist vorzugsweise ein Maximaldurchmesser. Der zweite Durchmesser kann auch ein Durchmesser der zweiten Welle sein. Vorzugsweise unterscheiden sich ein erster Maximaldurchmesser und ein zweiter Maximaldurchmesser der Zahnräder. Durch den gewählten Zahnraddurchmesser kann unter anderem eine Spiralendeformation des aufwickelbaren Materials in dem aufgewickelten Zustand von der Spirale um einen ovalen Spiralkern abweichen.

Die Welle und die Wickelspreizung können als eine Paaranordnung gehaltert sein. Eine Paaranordnung ist als eine Einheit bewegbar. Wenn zwei oder mehr Wellen vorliegen, kann auch in einem gleichen Sinn von einer Gruppenanordnung gesprochen werden. Eine Bewegungsmöglichkeit der Paaranordnung ist eine Schwenkbewegung. Eine Schwenkbewegung wird dadurch ermöglicht, dass die Paaranordnung um eine Achse, die sich z. B. entlang oder durch eine der vorhandenen Wellen hindurch erstreckt, gekippt werden kann. Eine Drehbarkeit der Paaranordnung ist vorzugsweise begrenzt durch einen festen Anschlag. Damit wird die Montage der Verschlussvorrichtung erleichtert. Die Paaranordnung kann auch in einem vorgebbaren Winkel fixierbar sein. Der Winkel ist z. B. in Bezug auf eine Erstreckung von aufwickelbarem Material in dem abgewickelten Zustand festlegbar. Es ist auch möglich vorzusehen, dass eine montierte Paaranordnung um einen vorgebbaren Winkel drehbar ist. Ein Drehwinkel kann z. B. 45° oder 90° betragen. Der Drehwinkel kann auch als Kippwinkel bezeichnet werden, insbesondere wenn keine Volldrehung ausführbar ist. Nach Einstellung des Winkels wird die Paaranordnung, z. B. an einer Halterung, insbesondere an einer Rahmenseitenplatte, befestigt oder rastiert. Durch die Halterung wird die Winkelstellung der Paaranordnung dauerhaft bewahrt. Die Paaranordnung ist z. B. von einer Horizontalstellung in eine Vertikalstellung stellbar, wenn ein Montageort z. B. unter einer Gebäudedecke nur einen für eine Vertikalstellung der Verschlussvorrichtung ausreichenden Montageraum aufweist.

Nach einem weiteren Aspekt ist die Wickelspreizung in eine Winkelstellung in Bezug auf eine Montagefläche, z. B. an einem Bauwerk, analog zu der zuvor beschriebenen Paaranordnung verbringbar. Durch eine Einstellbarkeit einer Winkelstellung der Wickelspreizung kann eine Laufebene von einem oder von mehreren Zahnriemen ausgerichtet werden. Anders gesagt, ist eine Laufebene der spiralartigen Anordnung des Brandschutzvorhangs in eine gewünschte Stellung kippbar. Eine Laufebene ist eine Ebene, in der sich das wickelbare Material in einer deformierten Spirale umlenkungsfrei erstreckt. Eine deformierte Spirale kann auch als eine in einer Raumrichtung, wie einer ersten Raumrichtung, gestreckte Spirale bezeichnet werden. Die deformierte Spirale weist in einer zweiten Raumrichtung eine geringere Erstreckung auf, als in der ersten Raumrichtung. Hierbei wird die Spirale bis zu der Linie betrachtet, an der das aufwickelbare Material zumindest zweischichtig aufeinander liegt. Ein Erstreckungsunterschied, der sich aus einer Dicke des wickelbaren Materials ergibt, bleibt außer Betracht. Es kann auch gesagt werden, dass der ausgezogene Brandschutzvorhang nicht zur Geometrie der Spirale gehört. Das Kippen kann an dem Montageort vorgenommen werden. Durch Kippen ist eine erste Winkelstellung in eine zweite Winkelstellung überführbar. Die Wickelspreizung ist an einer Halterung, wie einer Kippvorrichtung, die das Kippen ermöglicht, insbesondere in einem montierten Zustand der Brandschutzverschlussvorrichtung, ausgehend von einem vormontierten Zustand, insbesondere auf eine gewünschte Winkelstellung und vorzugsweise auf eine gewünschten Spreizungsweite anpassbar.

In einer platzsparenden Anordnung ist ein aufwickelbares Material, das als ein Brandschutzvorhang vorgesehen ist, vorzugsweise zumindest bereichsweise ohne Zwischenräume aufgeschichtet. Eine platzsparende Anordnung bildet z. B. in einem quaderförmigen Leervolumen mit drei ungleichen Seitenlängen einen kleineren Freiraum aus als in einem quaderförmigen Volumen mit gleicher erster und zweiter Seitenlänge, wobei eine dritte Seitenlänge jeweils entlang einer Breite des aufwickelbaren Materials angeordnet ist. Die Seitenlängen sind allgemein jeweils einer Raumdimension zuordenbar. Zumindest eine Dimension ist, insbesondere nach einem Aspekt der Mobilität, eine Vorzugsrichtung im Raum. Die Winkelstellung kann eine Orientierung des aufgewickelten Materials bezogen auf die erste oder bezogen auf die zweite Seitenlänge bzw. Seite des Leervolumens sein, insbesondere wenn dem Leervolumen mehr als sechs Seitenflächen zuordenbar sind. Der Begriff platzsparende Deformation kann unter anderem besagen, dass beim Einnehmen der Anordnung im Umlaufen der Wickelspreizung eine, insbesondere elastische, Deformation des aufwickelbaren Materials erfolgt. Eine Möglichkeit der Deformation ist eine Streckung einer Oberfläche, wobei sich die Streckung in einem Umlenkbereich des wickelbaren Materials, insbesondere graduell durch eine Materialdicke hindurch, befindet.

Vorteilhaft sind Spreizungsstreben, wie Rohrsegmente, die z. B. aus mindestens zwei zueinander fixierbaren Strebenteilen aufgebaut sind, in einer Wickelspreizung vorhanden. Eine Stellung bzw. Länge von Teilstreben ist vorteilhaft auf einer Längsachse zueinander anpassbar. Um das Kippen zu erleichtern, können ein Gegenlager, insbesondere mit einer radialen Winkelgradeinteilung, und eine Feststelleinrichtung vorhanden sein. Das Gegenlager bzw. die Feststelleinrichtung können jeweils an dem Rahmen oder an der Stabilisierungsstrebe oder an der Spreizungsstrebe befestigt sein. Die Feststelleinrichtung legt eine Winkelstellung der Wickelspreizung zumindest für die Betriebsdauer der Wickelvorrichtung fest. Ein gewählter Winkel der Wickelspreizung ist z. B. bezogen auf einen Rahmen fixierbar. Damit ist eine besonders präzise Anpassung der Wickelspreizung an einen Bauraum möglich.

Der Wickelkern kann bezüglich seiner Stellung im Raum, z. B. in Bezug auf eine von einem Lot als Referenz gebildete Achse, angepasst werden. Eine Erstreckung des Wickelkerns in mindestens eine Richtung kann angepasst werden. Unter dem Aspekt, dass der Wickelkern nicht durch eine einzelne ausfüllende oder raumbegrenzende Festkörperform festgelegt ist, kann der Wickelkern auch als Zwischenraum bzw. als freies Volumen bezeichnet werden, das sich in einem Kernbereich einer Rolle oder eines Wickels des aufwickelbaren Materials befindet.

In einer besonders vorteilhaften Ausführungsform eines Brandschutzverschlusses kann eine Wickelspreizung mindestens eine Stabilisierungsstrebe und mindestens zwei, vorzugsweise mindestens vier Spreizungsstreben umfassen. Eine Stabilisierungsstrebe kann ein Teil der Wickelspreizung sein. Die Stabilisierungsstrebe dient unter anderem dazu, einem Durchhängen von elastischem, wickelbarem Material, insbesondere in einem aufgewickelten Zustand, wie einer Rolle, entgegenzuwirken. Ein elastisches Material kann z. B. unter Einwirkung einer schmalseitigen Schubkraft eine Welle bzw. schlaufenartige Falte ausbilden, die sich insbesondere ohne die Schubkraft wieder glätten kann. Abgestützt durch die Stabilisierungsstrebe verbleibt der Brandschutzvorhang über die Vorhangbreite hinweg möglichst glatt bzw. eben.

Mindestens eine Stabilisierungsstrebe oder mindestens eine der Spreizungsstreben kann eine Antriebsvorrichtung, wie einen Motor, insbesondere einen Elektromotor, oder ein Antriebsrad, haltern, die zum Antrieb des aufwickelbaren Materials dient. Die Wickelspreizung kann unter anderem einen Zahnriemen, ein Laufrad oder eine Riemenscheibe oder auch ein Zahnrad umfassen, die einzeln oder in Mehrzahl zur Abstützung des aufwickelbaren Materials bzw. als Komponenten der Wickelvorrichtung zur Beförderung des wickelbaren Materials vorhanden sein können. Zur Beförderung des wickelbaren Materials weist die Wickelvorrichtung rotierbare Komponenten auf. Die Wickelvorrichtung umfasst die Wickelspreizung. Zur Abstützung oder auch zur Beförderung können an der Wickelspreizung, insbesondere an den Spreizungsstreben oder an Stützungsstreben, Kugellager oder Gleitlager befestigt sein. Mindestens eines der Drehlager kann von einem Motor gebildet sein. Damit ist der Brandschutzvorhang besonders leichtlaufend und kann schneller als bekannte Verschlussvorrichtungen geöffnet oder geschlossen werden. Zusätzlich können Laufrollen an seitlichen Kantenbereichen des Brandschutzvorhangs das Laufverhalten des Vorhangs in seitlichen Führungsschienen noch weiter verbessern. Mindestens eine Laufrolle ist vorzugsweise in einem Führungsbereich einer Führungsschiene montiert.

Eine Längserstreckung der Welle der Verschlussvorrichtung kann z. B. bis zu 6 m und mehr betragen. Es ist möglich, die Verschlussvorrichtung - wie bereits vorstehend beschrieben ist - durch mindestens eine Stabilisierungsstrebe zu verstärken. Ein Verbiegen oder ein Durchhängen der Welle wird mittels Stabilisierungsstrebe vermieden. Die Stabilisierungsstrebe ist nach einem Aspekt eine Versteifung der Verschlussvorrichtung. Der Zwischenbereich längs zu der Welle steht für die Unterbringung einer Stabilisierungsvorrichtung zur Verfügung. Die Stabilisierungsvorrichtung kann mindestens eine Stabilisierungsstrebe umfassen. Die Stabilisierungsstrebe erstreckt sich vorzugsweise längs der Welle. Besonders stabil ist eine Stabilisierungsstrebe, die als Trapez-Profil-Stange, U-Profil-Stange oder als Hohlprofil-Stange ausgebildet ist. Die Stabilisierungsvorrichtung kann mit der Wickelspreizung verbunden sein Nach einem weiteren Aspekt kann die Stabilisierungsvorrichtung mindestens ein Wellenstützelement umfassen. Das Wellenstützelement ist an der Stabilisierungsstrebe befestigt. Die erste Welle und/oder eine weitere Welle erstrecken sich quer zu dem Wellenstützelement. Eine reibungsmindernde Beschichtung, wie eine Kunststoffbeschichtung, kann auf die Wickelspreizung, die Stabilisierungsstrebe und/oder das Wellenstützelement aufgebracht sein. Eine besonders gute Abstützung bietet eine Stabilisierungsstrebe, die an einer Halterungsplatte befestigt ist. Die Halterungsplatten erstrecken sich bei den Endbereichen der Welle. Vorzugsweise sind eine erste Halterungsplatte und eine zweite Halterungsplatte vorgesehen, die den jeweiligen ersten und zweiten Enden, falls eine Mehrzahl von Wellen vorgesehen ist, zugeordnet ist. Die Stabilisierungsstrebe kann an die Halterungsplatte angeschweißt sein. Es ist auch möglich, die Stabilisierungsstrebe mit einer Stabilisierungsstrebenhalterung an der Halterungsplatte zu befestigen. Eine Befestigung ist z. B. durch eine Schraubverbindung, eine Nietverbindung oder eine Steckverbindung möglich. Die Stabilisierungsvorrichtung kann als eine Diagonalstrebe in dem Zwischenbereich vorliegen. Die Diagonalstrebe bildet einen Winkel zu der Welle. Die Stabilisierungsvorrichtung kann auch als eine Kreuzstabilisierung vorgesehen sein. Eine Kreuzstabilisierung weist mindestens vier Stabilisierungsteilstreben auf, die jeweils an einer Halterungsplatte befestigbar sind und einen gemeinsamen Verbindungsbereich haben. Eine Kreuzstabilisierung ist besonders vorteilhaft, wenn die Welle und die Wickelspreizung bzw. eine weitere Welle einen Abstand von mehr als 20 cm, z. B. mehr als 50 cm oder mehr als 100 cm zueinander aufweisen.

Besonders robust ist eine Verschlussvorrichtung, bei der die Welle und die Wickelspreizung in einem gemeinsamen Rahmen gelagert sind. Der Rahmen kann z. B. eine quaderartige Struktur sein, die an einer Mehrzahl von Kantenbereichen eine Hohlprofilstange aufweist. Zum Schutz gegen Verschmutzung sind vorzugsweise die Welle und die Wickelspreizung sowie das aufwickelbare Material in dem aufgewickelten Zustand in einem Gehäuse untergebracht. Der Rahmen kann ein Teil des Gehäuses sein. Seitenflächen können von dem Rahmen zumindest teilweise umschlossen sein. Ein Temperaturgradient kann zur Ausbildung von Spannungen in einem starren Material, wie einer Rahmenstruktur oder einem Gehäuse, führen, deren Verziehen für eine Betriebssicherheit der Verschlussvorrichtung möglichst zu vermeiden ist. Vorzugsweise ist mindestens eine Seitenfläche der Verschlussvorrichtung mit einem elastischen Stoff und/oder mit einer Folie abgedeckt. Ein Temperaturgradient des Stoffs bzw. der Folie belastet die Verschlussvorrichtung nicht. Auswirkungen eines Temperaturgradienten über den Rahmen auf die Wellen und insbesondere eine Drehbarkeit der Wellen bleiben so gering wie möglich. Außerdem wird das aufwickelbare Material vor Staub und anderen Verunreinigungen geschützt. Einen noch besseren Schutz, z. B. gegen die Ausbreitung von Rauchpartikeln, bieten ein Stoffgewebe und/oder ein Folienmaterial, wie eine faserverstärkte Folie, die für den Brandschutz geeignet sind. Das Gewicht der Verschlussvorrichtung wird durch Verwendung von Stoff sowie Folie so gering wie möglich gehalten, was unter anderem einen Einbau erleichtert.

Die Wickelspreizung kann an mindestens einer Stabilisierungsstrebe angeordnet sein. Die Stabilisierungsstrebe ist, z. B. über einen Rahmen, an einem Gebäude befestigbar. Die Stabilisierungsstrebe ist in dem Zwischenbereich, der insbesondere ein Teilbereich des Wickelkerns ist, angeordnet. Von der Stabilisierungsstrebe kann sich eine Folge von Spreizungsstreben in eine erste Spreizungsrichtung erstrecken. Mindestens eine zweite Folge von Spreizungsstreben kann an der (ersten) Stabilisierungsstrebe oder an einer zweiten Stabilisierungsstrebe befestigt sein. Die zweite Folge erstreckt sich in eine zweite Spreizungsrichtung. Die erste Folge von Spreizungsstreben und die zweite Folge von Spreizungsstreben sind vorzugsweise in einem Winkel von mehr als 30 ° zueinander angeordnet.

An einem von der Stabilisierungsstrebe abgewandten Ende der Spreizungsstrebe kann ein Zahnrad oder eine Riemenscheibe drehbar angeordnet sein. Eine erste Spreizungsstrebe und eine zweite Spreizungsstrebe und ggf. weitere Spreizungsstreben sind derart zueinander ausgerichtet, dass eine Mehrzahl von Zahnrädern oder eine Mehrzahl von Riemenscheiben mit einem ringartigen Treibriemen zur Drehkraftübertragung verbindbar sind. Nach einem ersten Aspekt trägt der Treibriemen das aufwickelbare Material. Nach einem weiteren Aspekt ist durch den Treibriemen das aufwickelbare Material um die Wickelspreizung herum beförderbar.

Zur Beförderung des aufwickelbaren Materials ist, vorzugsweise durch mindestens einen Motor, eine Zugkraft auf mindestens einen Treibriemen aufbringbar. Die Zugkraft wirkt entlang des aufwickelbaren Materials fort.

Das aufwickelbare Material ist mit einer Länge variabel über bzw. durch eine Gebäudeöffnung erstreckbar.

Für den Brandschutz eignet sich z. B. ein Aramid-Material als Folie oder als Gewebe. Es ist auch möglich Glasfasergewebe zu verwenden. Besonders vorteilhaft ist ein Schichtenmaterial, in dem Materialien, wie Folien oder Gewebe, miteinander kombiniert sind, um deren spezifische Vorteile, wie eine hohe Hitzeisolation, eine hohe Dichtigkeit und ein geringer Abbrand, miteinander zu verbinden. Das aufwickelbare Material ist vorzugsweise ein nicht brennbares Material. Eine Möglichkeit für ein nicht brennbares Material ist ein Brandschutzgewebe, in dem hitze- und feuerbeständige Fasern miteinander verwoben sind. Es ist möglich, ein offenmaschiges Gewebe zu verwenden, wie ein Glasfasergewebe, das eine aufschäumende Beschichtung aufweist. In einer Ausführungsform können die Fasern bei einer Temperatur von 100°C durch die Beschichtung verkleben. Bei einer Temperatur von 150°C werden Poren des Gewebes verschlossen. Bei einer Temperatur von 200°C erfolgt ein Ausschäumen der Beschichtung. Auf dem Brandschutzgewebe wird eine Isolierschicht, wie ein Isolierschaum, ausgebildet, die als Hitzebremse wirkt. Eine Brandschutzfolie ist vorzugsweise durch in die Folie eingezogene Drähte oder Fasern verstärkt, um einer mechanischen Beanspruchung besser standzuhalten. Noch stabiler ist ein aufwickelbares Material, das eine erste Schicht und eine zweite Schicht aufweist. Vorzugsweise überlappen die erste Schicht und die zweite Schicht einander vollständig. Ein aufwickelbares Material kann eine Schichtstärke von weniger als 0,5 mm aufweisen. Ein besserer Brandschutz wird durch eine größere Schichtdicke als 0,5 mm erzielt. Einen guten Schutz bietet z. B. eine Gesamtschichtdicke eines, vorzugsweise mehrschichtigen, aufwickelbaren Materials von mindestens 4 mm. Mit einer Schichtdicke zwischen 10 mm und 20 mm lässt sich ein besonders guter Brandschutz bei gleichzeitig guter Aufwickelbarkeit und Haltbarkeit gegen eine mechanische Belastung realisieren. Als aufwickelbares Material sind Schichtdicken von bis zu 30 mm, vorzugsweise weniger als 100 mm, verwendbar. Damit lässt sich in einem Brandfall eine besonders lange Beständigkeit unter einer Feuereinwirkung bereitstellen. Die Verschlussvorrichtung eignet sich für neu erstellte Bauwerke sowie für historische Bauwerke. Durch die Verschlussvorrichtung ist an Bauwerksöffnungen ein besonders großer Öffnungsquerschnitt z. B. für einen Durchgang freigebbar, weil die Verschlussvorrichtung für sich betrachtet sehr platzsparend ist. Es ist auch möglich, die Verschlussvorrichtung in einem aufgewickelten Zustand harmonischer in die architektonische Struktur des Bauwerks einzugliedern.

Die zuvor dargestellten Kombinationen und Ausführungsbeispiele lassen sich auch in zahlreichen weiteren Verbindungen und Kombinationen betrachten.

### Figurenkurzbeschreibung

Die vorliegende Erfindung kann noch besser verstanden werden, wenn Bezug auf die beiliegenden Figuren genommen wird, die beispielhaft besonders vorteilhafte Ausgestaltungsmöglichkeiten darlegen, ohne die vorliegende Erfindung auf diese einzuschränken, wobei
Figur 1 eine Verschlussvorrichtung schematisch als Querschnitt ohne aufwickelbares Material,
Figur 2 die Verschlussvorrichtung von Figur 1 mit aufwickelbarem Material,
Figur 3 eine Ausführungsform einer Verschlussvorrichtung schematisch als Querschnitt ohne aufwickelbares Material,
Figur 4 die Verschlussvorrichtung von Figur 3 mit aufwickelbarem Material,
Figur 5 eine Ausführungsform einer Verschlussvorrichtung schematisch als Querschnitt in einer ersten Winkelstellung einer ersten Welle und einer zweiten Welle,
Figur 6 die Verschlussvorrichtung von Figur 5 in einer zweiten Winkelstellung der Wellen,
Figur 7 einen Ausschnitt einer Seite einer Verschlussvorrichtung in räumlicher Darstellung ohne aufwickelbares Material,
Figur 8 die Verschlussvorrichtung von Figur 7 schematisch als Querschnitt mit aufwickelbarem Material und
Figur 9 eine Ausführungsform einer Verschlussvorrichtung mit einer einnehmbaren Winkelstellung der Wellen zeigt.

### Figurenbeschreibung

Die in den Figuren 1 bis 9 gezeigten Darstellungen von Ausführungsformen der Verschlussvorrichtung 2, 102, 202, 302 und 402 weisen viele Gemeinsamkeiten auf, die zur Vermeidung von Wiederholungen nur an einzelnen Ausführungsformen bzw. Figuren erläutert werden. Für einander entsprechende gegenständliche Merkmale sind die jeweiligen Zahlenwerte mit einer Unterscheidung in Schritten von "100" reserviert.

Die Verschlussvorrichtung 2 in Figur 1 betrifft ein Rolltor 4. Das Rolltor 4 ist in einem Deckenbereich 9 eines Bauwerks 8 montiert und dient dem Verschluss einer Bauwerksöffnung 11. Die Verschlussvorrichtung 2 weist einen Rahmen 80 auf, der mit der Rahmenbefestigung 82 an dem Deckenbereich 9 befestigt ist. An dem Rahmen 80 befindet sich eine Bespannungsstütze 88, auf die ein Abdeckstoff 89 für eine erste Seitenfläche 85 des Rahmens 80 aufziehbar ist. Der Abdeckstoff 89, strichliert in Figur 1 eingetragen, kann auch eine zweite Seitenfläche 86 bis zur Abdichtungsschiene 92 hin abdecken. Eine Dämmplatte 12 bietet einen Erwärmungsschutz für die Verschlussvorrichtung 2 an einer weiteren Seitenfläche (ohne Bezugszeichen). Die Querschnittsdarstellung von Figur 1 gibt den Blick auf eine erste Seitenplatte 81 frei, die an dem Rahmen 80 befestigt ist. Eine entsprechend zur ersten Seitenplatte 81 ausgestaltete zweite Seitenplatte (nicht dargestellt) liegt gegenüber der ersten Seitenplatte 81 an dem Rahmen 80 vor. An der ersten Seitenplatte 81 ist eine Abhängstütze 78 an Langlöchern, wie dem Langloch 79, verschiebbar montiert. Die Abhängstütze 78 trägt über ein erstes Drehlager 48 eine Wickelspreizung 30, die in der Ausführung der Figuren 1 und 2 als Welle ausgebildet ist. Ein weiteres erstes Drehlager (in der Schnittzeichnung von Figur 1 nicht dargestellt) ermöglicht es, dass die Wickelspreizung bzw. Welle 30 um eine erste Drehachse 51 drehbar ist. Die Wickelspreizung 30 weist einen Außendurchmesser 33 auf, auf dem ein erstes Zahnrad 56 mit einem ersten Zahnraddurchmesser 57 befestigt ist, wobei ein Zahnradmitnehmer 62, wie ein Schweißpunkt, eine Verbindung zwischen dem ersten Zahnrad 56 und der Welle 30 gegen Verdrehung sichert. Unter der Welle 30 erstreckt sich parallel die Abdichtungsschiene 92, durch die unter anderem die Stabilität des Rahmens 80 erhöht wird. Auf den ersten Zahnrädern, wie dem Zahnrad 56, befindet sich ein ringförmiger Treibriemen, wie der Treibriemen 64. Der Treibriemen 64 weist eine umfänglich durchgehende Zahnung, wie den Zahn 65, auf, der dem Zahnrad 56 zugewandt ist. Der Treibriemen 64 bietet eine Auflagefläche 68 für wickelbares Material, das an einer Befestigungsstelle 67 montiert werden kann. Eine Welle 32 ist vorgesehen, die durch einen Elektromotor 54 antreibbar ist. Somit kann die Welle 32 als eine erste Welle bezeichnet werden. Ein Wellenmitnehmer 55 überträgt eine Antriebskraft von dem Elektromotor 54 auf die Welle 32 mithilfe des Wellenmitnehmers 55. Der Motor 54 bietet ein zweites Drehlager 49, das eine Drehung der Welle 32 um eine zweite Drehachse 52 ermöglicht. Durch die Drehung der Welle 32 mittels Elektromotor 54 treibt ein zweites Zahnrad 58 den Treibriemen 64 an. Der Treibriemen 64 versetzt über das erste Zahnrad 56 die Wickelspreizung 30 bzw. Welle 30 in Drehung. Die Welle 30 weist einen ersten Außendurchmesser 33 auf, der gleich groß wie der Außendurchmesser 31 der angetriebenen Welle 32 ist. Das zweite Zahnrad 58 weist einen zweiten Zahnraddurchmesser 59 auf, der größer als der erste Zahnraddurchmesser 57 des ersten Zahnrads 56 auf der Wickelspreizung 30 ist. Das erste Zahnrad 56 und das zweite Zahnrad 58 bilden eine erste Zahnradgruppe 60, über die sich der Treibriemen 64 erstreckt. Parallel zur ersten Zahnradgruppe 60 können weitere Zahnradgruppen (nicht dargestellt), insbesondere eine zweite Zahnradgruppe, die gleich der ersten Zahnradgruppe ausgestaltet und mit einem Treibriemen belegt ist, eingebaut sein. Die Langlöcher, wie das Langloch 79, an der Abhängstütze 78 dienen dazu, den Wellenabstand 34 zwischen der ersten Drehachse 51 und der durch die Antriebsstütze 76 festgelegten, zweiten Drehachse 52 so einzustellen, dass der Treibriemen 64 gespannt auf den Zahnrädern 56, 58 aufliegt.

In der Querschnittsdarstellung von Figur 2 ist ein aufwickelbares Material 13 in der als Rolltor 4 ausgebildeten Verschlussvorrichtung 2 dargestellt. Es liegt eine Rolle 19 in der Verschlussvorrichtung 2 vor. Ein Endbereich 14 des aufwickelbaren Rolltor-Materials 13 ist an der Befestigungsstelle 67 auf dem Treibriemen 64 montiert. An dem Treibriemen 64 ist die Auflagefläche 68 des aufwickelbaren Materials 13 ausgebildet. Das aufwickelbare Material 13 liegt als Spirale 20 um den Treibriemen 64. Die Rolle 19, die auch als Wickel bezeichnet werden kann, mit der spiralartigen Anordnung 20 befindet sich an der Wickelvorrichtung 7. In der Querschnittsdarstellung von Figur 2 ist der Kantenbereich 22 des aufwickelbaren Materials 13 verdeckt. Das aufwickelbare Material 13 umgibt die Wellen 30, 32. Das aufwickelbare Material 13 umgibt die Zahnräder 56, 58. Zwischen den Wellen 30, 32 befindet sich ein Zwischenbereich 42, der auf einer ersten Seite 43 durch die Welle 30 und auf einer zweiten Seite 44 durch die Welle 32 aufgelassen ist. Auf einer dritten Seite 45 und einer vierten Seite 46 wird der Zwischenbereich 42 durch den Treibriemen 64 und durch das aufwickelbare Material 13 begrenzt. An der Austrittsöffnung 95 der Wickelvorrichtung 7 liegt das aufwickelbare Material 13 in einem abgewickelten Zustand 17 vor. Das wickelbare Material 13 weist eine erste Schicht 23 und eine zweite Schicht 24 auf, die fest miteinander verbunden sind. Eine Gesamtschichtdicke 27 des wickelbaren Materials beträgt 10 mm. Durch die Austrittsöffnung 95 ist ausgehend von einem aufgewickelten Zustand 16 der abgewickelte Zustand 17 ausbringbar, wodurch das Rolltor 4 einen Verschluss (nicht gezeigt) ausbilden kann.

In der Querschnittsdarstellung einer Verschlussvorrichtung 102 in Figur 3 wurde, wie in Figur 1, zur besseren Übersichtlichkeit aufwickelbares Material 113 weggelassen. In Figur 4 ist, ähnlich zu Figur 2, das aufwickelbare Material 113 gezeigt, das für einen Brandschutzvorhang 106 der Verschlussvorrichtung 102 vorgesehen ist. Die Verschlussvorrichtung 102 hat einen Rahmen 180 und ist in einem Deckenbereich 109 eines Bauwerks 108 mithilfe einer Rahmenbefestigung 182 über einer Bauwerksöffnung 111 gehaltert. Entlang der Bauwerksöffnung 111 erstreckt sich eine Führungsschiene 190, die mit einem Aufnahmebereich 197, der dem Rahmen 180 zugeordnet ist, in die Austrittsöffnung 195 der Verschlussvorrichtung 102 ausmündet. Die Führungsschiene 190 dient, wie in Figur 4 gezeigt ist, einer seitlichen Führung einer Kante des aufwickelbaren Materials 113. Die Verschlussvorrichtung 102 in Figur 3 umfasst eine Welle 132 und eine Wickelspreizung 130, auf denen ein erstes Zahnrad 156 und ein zweites Zahnrad 158 mittels Zahnriemen 164 in einer gleichsinnigen Drehrichtung 153 drehbar sind. Die Zahnräder 156, 158 sind transparent gezeichnet, um dahinterliegende Anordnungen besser erkennbar zu machen. Die Wickelspreizung 130 ist entlang der Welle 132 segmentiert, also anders gesagt nicht wellenartig durchgängig. Die einzelnen Wickelspreizungssegmente sind mit der Stabilisierungsstrebe 170 bzw. mit dem Rahmen 180 verbunden. Eine Drehrichtung 153 im Uhrzeigersinn ist beispielhaft durch Pfeile eingezeichnet. In Figur 3 entspricht eine Drehung im Uhrzeigersinn einer durch einen Elektromotor 154 auf die Welle 132 ausgeübten Aufwickelrotation zur Erstellung eines aufgewickelten Zustands, wie dem aufgewickelten Zustand 116 in Figur 4. Eine besonders gute Tragfähigkeit der Wickelspreizung 130 wird durch eine Verzahnung der Abhängstütze 178 der Wickelspreizung 130 mit einer weiteren Abhängstütze 178' erhalten. Die Abhängstütze ist der Wickelspreizung 130 zugeordnet. Durch die Drehrichtung 153 ausgeübten Kräfte an der Wickelspreizung 130 werden zumindest teilweise über die Abhängstützen 178, 178' an den Rahmen 180 abgeleitet. Eine Antriebsstütze 176, die dem Elektromotor 154 zugeordnet ist, weist Langlöcher auf, wie das Langloch 177. Die Welle 132 ist in Bezug auf die Wickelspreizung 130 verschiebbar, um den Zahnriemen 164 spannen zu können. In einem Zwischenbereich 142 erstreckt sich die Stabilisierungsstrebe 170, die über eine Stabilisierungsstrebenhalterung 174 mit dem Rahmen 180 verbunden ist. Der Zwischenbereich 142 erstreckt sich um die Stabilisierungsstrebe 170 herum von einer ersten Seite 143, an der sich die Welle 132 befindet, bis zu einer zweiten Seite 144, an der sich die Wickelspreizung 130 befindet. Die Stabilisierungsstrebe 170 lässt den Zwischenbereich 142, der gegenüber dem Zahnriemen 164 vorliegt, so weit frei, dass die Zähne, wie der Zahn 165, entlang der Stabilisierungsstrebe 170 geführt werden können.

In Figur 4 ist der Zwischenbereich 142 auf den weiteren Seiten 145, 146 durch das aufwickelbare Material 113 begrenzt. Der Zahnriemen 164 dient der Ausbildung einer Auflagefläche 168 mit dem aufwickelbaren Material 113. Aufwickelbares Material 113 liegt als Rolle 119 vor. Durch eine Drehung des Elektromotors 154 in die Drehrichtung 153' entgegen dem Uhrzeigersinn ist die Welle 132 und mittels Zahnriemen 164 die Wickelspreizung 130 in gleicher Drehrichtung 153' antreibbar. Das aufwickelbare Material 113, das sich in dem abgewickelten Zustand 117 befindet, ist mit dem Endbereich 114', der auch als Verschlussendbereich 114' bezeichnet werden kann, in die Führungsschiene 190 absenkbar. Somit kann die Gebäudeöffnung 111 verschlossen werden. An dem Endbereich 114' befindet sich ein Abdichtkörper 121, der dazu dient, den Brandschutzvorhang 106 an einen Bodenbereich (nicht dargestellt) anzufügen. Bei einem Abwickeln in Drehrichtung 153' läuft die Befestigungsstelle 167 an einem Endbereich 114 des aufwickel baren Materials 113, der auch als Wickelendbereich 114 bezeichnet werden kann, um die Wickelspreizung 130 und um die Welle 132 herum. In einer zeitlichen Abfolge einer Zahnriemenbewegung ist ein Abstand der Befestigungsstelle 167 zur Wickelspreizung 130 periodisch vergrößerbar und wieder verkleinerbar. Bei dem Abwickeln des aufwickelbaren Materials 113 bleibt der Zwischenbereich 142 frei von aufwickelbarem Material 113. Das aufwickelbare Material 113 weist eine erste Schicht 123 und eine zweite Schicht 124 auf, zwischen denen sich eine aufquellbare Zwischenschicht 125 befindet. In einem für einen Verschluss (nicht gezeigt) der Bauwerksöffnung 111 erstellbaren, abgewickelten Zustand 117 kann mittels eines Quellbands 193, das auf der Abdichtungsschiene 192 aufgeklebt ist, bei einer hinreichenden Wärmeentwicklung eine verbesserte Abdichtung gegenüber einem Durchtritt von Rauch entstehen. Eine weitere Abdichtungsschiene 192' mit einem Quellband (nicht dargestellt) an der in Figur 3 bezeichneten Austrittsöffnung 195 kann die Abdichtung gegenüber dem aufwickelbaren Material 113 in der Verschlussvorrichtung 102 von Figur 4 noch weiter verbessern.

Figur 5 und Figur 6 zeigen eine weitere Ausführungsform einer Verschlussvorrichtung 202 für einen Brandschutzvorhang 206. Eine gegebenenfalls, z. B. bei einem Feueralarm, zu verschließende Bauwerksöffnung 211 befindet sich unter einem Wandbereich 210 eines Bauwerks 208.

Bei der Ausführungsform der Figuren 5 und 6 sind im Vergleich zu den übrigen Ausführungsformen angetriebene und geführte Wellen bzw. Wickelspreizungen ausgetauscht, zur Verdeutlichung, dass die Erfindung unabhängig von der Positionierung von aktiver und passiver Welle bzw. aktiver und passiver Wickelspreizung ist.

Die Verschlussvorrichtung 202 ist auf den Wandbereich 210 mit der Rahmenbefestigung 282 für einen Rahmen 280 angeschraubt. Der Rahmen 280 ist mit einer Führungsschiene 290 für aufwickelbares Material 213 verbunden. Der Rahmen 280 umfasst zwei Seitenplatten, wie die Seitenplatte 281. An der ersten Seitenplatte 281 ist eine erste Halterungsplatte 272 drehbar um eine Achse 236 befestigt. Eine erste Welle 232 und eine zweite Welle 230 erstrecken sich ausgehend von der ersten Halterungsplatte 272 als Paaranordnung 235. Die Wellen 230, 232 sind jeweils gemeinsam in eine gleichsinnige Drehrichtung, die in den Figuren 3 und 4 gezeigt ist, durch den Elektromotor 254 in Figur 5 drehbar, insbesondere rotierbar. Eine Drehbewegung der Wellen 230, 232, die auch als Wellenrotation bezeichnet werden kann, wird durch einen Zahnriemen 264 vermittelt. Durch das Herablassen von aufwickelbarem Material 213 ist eine Rolle 219 verkleinerbar. Die Rolle 219, auch als Wickel zu bezeichnen, befindet sich auf der Wickelvorrichtung 207, wobei zwischen den Zahnriemen, wie dem Zahnriemen 264, und dem aufwickelbaren Material 213 der Rolle 219 eine Auflagefläche 268 vorliegt. Die Wickelvorrichtung 207 umfasst als Paaranordnung 235 die erste Welle 232 und die zweite Welle 230, zwischen denen ein Zwischenbereich 242 vorliegt. Zwischen der Wickelvorrichtung 207 und der Führungsschiene 290, insbesondere in Bezug auf die Halterungsplatten der Wickelvorrichtung 207, wie die erste Halterungsplatte 272, befindet sich ein veränderbarer Winkel 239. Der Winkel 239 kann auch zwischen dem Gebäude 208 bzw. dem Wandbereich 210 und einer gedachten, axialen Verbindungslinie zwischen den Wellen 230, 232 verortet werden. Durch eine Drehung 238 um die Achse 236 ist die Welle 230 der Paaranordnung 235 an den Wandbereich 210 annäherbar. Z. B. bei einer Montage ist eine Einstellung der Wickelvorrichtung 207 möglich. Der Zahnriemen 264 ist so einstellbar, dass er sich in einem geraden Bereich in einer Richtung der Führungsschiene 290 erstreckt. Der Winkel 239 kann z. B. 90° betragen, ohne dass die Bauwerksöffnung 211 durch die Wickelvorrichtung 207 eingeengt wird. Es ist ein Winkel, wie der Winkel 239, einnehmbar, der vorzugsweise größer als 0°und insbesondere kleiner als 180° ist.

In Figur 6 ist die Verschlussvorrichtung 202 mit einer Stellung der Wickelvorrichtung 207 gezeigt, bei der ein im Vergleich zu dem Winkel 239 in Figur 5 vergrößerter Winkel 239' eingenommen ist. Durch eine Drehung 238, 238' der Wickelvorrichtung 207 in Figur 6, die auch als Verkippung 238, 238' bezeichnet werden kann, ist der Winkel 239, 239' in eine wählbare, feste Endstellung veränderbar. Der jeweils einer Halterungsplatte, wie der ersten Halterungsplatte 272, zugeordnete Kantenbereich, wie der Kantenbereich 222, der Rolle 219 des aufwickelbaren Materials 213 liegt als Spirale 220 vor. Die Führungsschiene 290 weist dem Kantenbereich 222, der von einem aufgewickelten Zustand 216 ausgehend in den abgewickelten Zustand 217 fortgesetzt ist, eine vorgegebene Richtung zu. Bei der Drehung 238' in Figur 6 sowie der Drehung 238 in Figur 5 verbleibt der Rahmen 280 sowie die Seitenplatte 281 ortsfest an dem Wandbereich 210. Wie in Figur 6 ersichtlich ist, ist die Wickelvorrichtung 207 durch Drehung 238 zum Aufliegen an dem Wandbereich 210 positionierbar. Der Winkel 239' in Figur 6 verortet die Rolle 219 näher an dem Wandbereich 210 als der Winkel 239 in Figur 5. Damit lässt sich die Verschlussvorrichtung 202 mit einem möglichst geringen Vorbau auf den Wandbereich 210 aufsetzen. Ein über der Seitenplatte 281 befindliches Raumsegment vor dem Wandbereich 210 kann durch die Verschlussvorrichtung 202 ausgefüllt werden. Eine aus ästhetischen Gründen möglicherweise unerwünschte Nische über der Verschlussvorrichtung geht nicht als ein abzublendender Hohlraum völlig verloren.

Figur 7 ist eine räumliche Darstellung eines Seitenbereichs einer Verschlussvorrichtung 302, wobei zur besseren Übersicht aufwickelbares Material wiederum ausgelassen wird. Die Verschlussvorrichtung 302 umfasst die Wickelvorrichtung 307, die eine erste Welle 332 und eine Wickelspreizung 330 umfasst. Die Wickelspreizung 330 ist als eine zweite Welle 330 ausgebildet. Der dargestellte Seitenbereich der Wickelvorrichtung 307 weist eine erste Seitenplatte 381 und eine erste Halterungsplatte 372 auf, zu denen spiegelsymmetrisch in einem zweiten, nicht dargestellten Seitenbereich der Wickelvorrichtung 307 zur Rechten von der Figur 7 eine zweite Seitenplatte und eine zweite Halterungsplatte vorgesehen sind. Die Wickelvorrichtung 307 umfasst eine Mehrzahl von Zahnrädern, wobei das erste Zahnrad 356 und das zweite Zahnrad 358 als ein einander zugeordnetes Paar dargestellt sind. Das erste Zahnrad 356 ist über einen Treibriemen 364 mit dem zweiten Zahnrad 358 verbunden. Eines der zweiten Zahnräder, nämlich das gezeigte zweite Zahnrad 358, befindet sich auf der ersten Welle 332 in einer Nähe zu der Antriebsstütze 376, die zur Montage eines Motors für den Antrieb der ersten Welle 332 dient. Die Seitenplatte 381 weist ein Befestigungselement 382 auf. Die erste Seitenplatte 381 ist mit der ersten Halterungsplatte 372 fest verbindbar. Die erste Halterungsplatte 372 weist ein Befestigungselement 382' auf. Die Befestigungselemente 382, 382' sind für eine Deckenmontage der Verschlussvorrichtung 302 vorgesehen. In einem Zwischenbereich 342 zwischen der ersten Welle 332 und der zweiten Welle 330 ist eine Stabilisierungsstrebe 370 eingebaut. Die Stabilisierungsstrebe 370 weist ein einseitig offenes, trapezartiges Hohlprofil im Querschnitt auf. Die Stabilisierungsstrebe 370 ist an Halterungsplatten, wie der ersten Halterungsplatte 372, durch Schrauben (ohne Bezugszeichen) befestigt. Die zweite Welle 330 ist durch ein Wellenstützelement 371 geführt, das an der Stabilisierungsstrebe 370 befestigt ist. Parallel gegenüber der zweiten Welle 330 erstreckt sich die Abdichtungsschiene 392. Die Abdichtungsschiene 392 weist im Querschnitt ein trapezartiges, einseitig geöffnetes Hohlprofil auf. Die Abdichtungsschiene 392 ist an Seitenplatten, wie der ersten Seitenplatte 381 befestigt. Um die Abdichtungsschiene 392 herum sind Dämmplatten, wie die Dämmplatte 312' und die Dämmplatte 312" angeordnet. Die Dämmplatten 312', 312" dienen der Wärmeisolation der Abdichtungsschiene 392, sodass die Abdichtungsschiene im Falle einer erhöhten Umgebungswärme von z. B. 100° C möglichst ihre Form behält.

Eine Querschnittsansicht der Verschlussvorrichtung 302 ist in Figur 8 gezeigt. Die Verschlussvorrichtung 302 ist in dem Deckenbereich 309 moniert. Die erste Welle 332 ist an der Antriebsstütze 376 gehaltert und in Langlöchern wie das Langloch 377 der Antriebsstütze 376 an den Halterungsplatten, wie der ersten Halterungsplatte 372 positionierbar. Es liegt eine erste Einstellmöglichkeit der Wickelvorrichtung 307 vor, die dazu dient, den Treibriemen 364, der die Wellen 330, 332 umgibt, zu spannen. Auf die Wickelvorrichtung 307 ist aufwickelbares Material 313 in einem aufgewickelten Zustand 316 als Rolle 319 aufgelegt. Von der Rolle 319 hängt aufwickelbares Material 313 in einem abgewickelten Zustand 317 soweit herab, dass aufwickelbares Material 313 sich in der Führungsschiene 390 befindet. Die Führungsschiene 390 erstreckt sich entlang der Bauwerksöffnung 311, die durch Ausbringung des aufwickelbaren Materials 313 in den abgewickelten Zustand 317, anders gesagt, durch den Brandschutzvorhang 306 verschließbar ist. Die Wickelvorrichtung 307 ist durch Dämmplatten, wie die Dämmplatten 312, 312', 312" vor Wärmeeintrag geschützt, sodass sich eine Raumerwärmung erst zeitverzögert auf die Wickelvorrichtung 307 auswirken kann. Eine ausreichende Betriebssicherheit der Verschlussvorrichtung 302 ist sichergestellt. Die Verschlussvorrichtung 302 wird sowohl durch die Abdichtungsschiene 392 als auch durch die Stabilisierungsstrebe 370, die sich in dem Zwischenbereich 342 befindet, gegen ein zu befürchtendes Verziehen abgestützt, sodass die Wickelvorrichtung 307 auch in einem Brandfall formstabil bleibt. Die erste Seitenplatte 381, weist einen Wellenaufnahmeschlitz 383 auf, in die ein Wellenachsstift 384, der den Endabschluss der zweiten Welle 330 bildet, zur Befestigung der zweiten Welle 330 einführbar ist.

Eine weitere Ausführungsform einer Verschlussvorrichtung 402, die in einem Querschnitt in Figur 9 gezeigt ist, basiert auf der Wickelvorrichtung 407, die insbesondere Ähnlichkeiten mit der Wickelvorrichtung 307 in den Figuren 7 und 8 aufweist. Von aufwickelbarem Material 413 verdeckte Bereiche der Verschlussvorrichtung 402 sind strichliert eingezeichnet. Es liegt eine Paaranordnung 435 vor, die die erste Welle 432 und die zweite Welle 430 umfasst. Die erste Welle sowie die zweite Welle können jeweils nach einem Aspekt einer Wickelkernerweiterung auch als Wickelspreizung bezeichnet werden. Die Paaranordnung 435 wird von zwei Halterungsplatten, wie die erste Halterungsplatte 472, zusammengehalten. Die Paaranordnung 435 weist einen Zwischenbereich 442 auf, in dem sich die Stabilisierungsstrebe 470 erstreckt. Auf der Paaranordnung 435 ist aufwickelbares Material 413 aufgelegt, das als eine Rolle 419 angeordnet ist. Die Wickelvorrichtung 407 ist bezogen auf die zweite Welle 430 an den Seitenplatten, wie die Seitenplatte 481, kippbar. Eine erste Kipp-Drehung 438 der Paaranordnung 435 kann die Halterungsplatte, wie die erste Halterungsplatte 472, bis zu einem Anschlag an den Wandbereich 410 heranführen. Eine zu der ersten Drehung 438 entgegengesetzte Drehung 438' kann die Paaranordnung 435 in eine von dem Wandbereich 410 nahezu rechtwinklig wegweisende Stellung führen. In einer jeweiligen Stellung oder Zwischenstellung ist die erste Halterungsplatte 472 an der Seitenplatte der Rahmenseite 481 dauerhaft befestigbar. Bei den Drehungen 438, 438' wird jeweils auch die Stabilisierungsstrebe 470 mitgenommen. Die Abdichtungsschiene 492 verbleibt ortsfest vor dem Wandbereich 410. Damit wird eine Montage der Verschlussvorrichtung erleichtert. Eine zweite Einstellmöglichkeit, nämlich eine Winkeleinstellmöglichkeit der Verschlussvorrichtung 402, insbesondere der Wickelvorrichtung 407, ist vorgesehen, die eine räumliche Anpassung der Verschlussvorrichtung 402 erlaubt.

Die in den einzelnen Figuren gezeigten Ausgestaltungsmöglichkeiten lassen sich auch untereinander zu vorteilhaften Ausführungsformen verbinden.

### Bezugszeichenliste

- 2, 102, 202, 302, 402: Verschlussvorrichtung, insbesondere Brandschutzverschlussvorrichtung
- 4: Rolltor
- 106, 206, 306: Brandschutzvorhang
- 7, 207, 307, 407: Wickelvorrichtung
- 8, 108, 208: Bauwerk
- 9, 109, 309: Deckenbereich
- 210, 410: Wandbereich, insbesondere Vertikalseite eines Trägers, wie eines Sturzes
- 11, 111, 211, 311: Bauwerksöffnung
- 12, 312, 312', 312": Dämmplatte
- 13, 113, 213, 313, 413: wickelbares Material, insbesondere aufwickelbares Material
- 14, 114, 114': Endbereich des Materials
- 16, 116, 216, 316: aufgewickelter Zustand, insbesondere gewickelter Bereich
- 17, 117, 217, 317: abgewickelter Zustand, insbesondere teilweise abgewickelter Zustand
- 19, 119, 219, 319, 419: Rolle
- 20, 220: spiralartige Anordnung, nämlich deformierte Spirale
- 121: Abdichtkörper
- 22, 222: Kantenbereich des aufgewickelten Materials, insbesondere Querschnittsbereich
- 23, 123: erste Schicht
- 24, 124: zweite Schicht
- 125: dritte Schicht
- 27: Gesamtschichtdicke
- 30, 130, 230, 330, 430: Wickelspreizung, insbesondere zweite Welle
- 31: Außendurchmesser, insbesondere der Wickelspreizung
- 32, 132, 232, 332, 432: Welle, insbesondere erste Welle
- 33: Außendurchmesser der Welle
- 34: Wellenabstand
- 235, 435: Paaranordnung
- 236: Achse entlang der Wellen
- 238, 238', 438, 438': Drehung der Paaranordnung
- 239, 239`: Winkel
- 42, 142, 242, 342, 442: Zwischenbereich
- 43, 143: erste Seite
- 44, 144: zweite Seite
- 45, 145: weitere Seite, insbesondere dritte Seite
- 46, 146: weitere Seite, insbesondere vierte Seite
- 48: erstes Drehlager
- 49: zweites Drehlager
- 51: erste Drehachse
- 52: zweite Drehachse
- 153, 153': Wellendrehrichtung, insbesondere gleichsinnige Drehrichtung
- 54, 154, 254: Elektromotor
- 55: Wellenmitnehmer
- 56, 156, 356: erstes Zahnrad
- 57: erster Zahnraddurchmesser
- 58, 158, 358: zweites Zahnrad
- 59: zweiter Zahnraddurchmesser
- 60: erste Zahnradgruppe
- 62: Zahnradmitnehmer
- 64, 164, 264, 364: Treibriemen, insbesondere Zahnriemen
- 65, 165: Zahn, insbesondere Zahnradfläche des Zahnriemens
- 67, 167: Befestigungsstelle des wickelbaren Materials
- 68, 168, 268: Auflagefläche des wickelbaren Materials, insbesondere Außenfläche des Treibriemens
- 170, 370, 470: Stabilisierungsstrebe
- 371: Stützelement, insbesondere Wellenstützelement
- 272, 372, 472: erste Halterungsplatte
- 174: Stabilisierungsstrebenhalterung
- 76, 176, 376: Antriebsstütze
- 177,377: Langloch
- 78, 178, 178': Abhängstütze
- 79: Langloch
- 80, 180, 280: Rahmen
- 81, 281, 381, 481: Seitenplatte, insbesondere erste Rahmenseitenplatte
- 82, 182, 282, 382, 382': Rahmenbefestigung, insbesondere Befestigungselement
- 383: Wellenachsenaufnahmeschlitz
- 384: Wellenachsstift
- 85: erste Seitenfläche
- 86: zweite Seitenfläche
- 88: Gehäuse, insbesondere Bespannungsstütze
- 89: Abdeckstoff
- 190, 290, 390: Führungsschiene
- 92, 192, 192', 392, 492: Abdichtungsschiene
- 193: Quellband
- 95, 195: Austrittsöffnung
- 197: Aufnahmebereich

## Patentansprüche

1. Brandschutzverschlussvorrichtung (2, 102, 202, 302, 402) für ein Bauwerk (8, 108, 208), die eine Wickelvorrichtung (7, 207, 307, 407) und
ein aufwickelbares Material (13, 113, 213, 313, 413) umfasst, von dem ein aufgewickelter Zustand (16, 116, 216, 316) und ein zumindest teilweise abgewickelter Zustand (17, 117, 217, 317) einnehmbar ist, wobei
das aufwickelbare Material (13, 113, 213, 313, 413) ein Brandschutzvorhang (106, 206, 306) ist, wobei
eine Wickelspreizung (30, 130, 230, 330, 430) parallel und beabstandet zu einer Welle (32, 132, 232, 332, 432) vorhanden ist, die so angeordnet ist, dass in dem aufgewickelten Zustand (16, 116, 216, 316) das aufwickelbare Material (13, 113, 213, 313, 413) als eine einzige spiralartige Anordnung vorliegt und die Wickelspreizung (30, 130, 230, 330, 430) sowie die Welle (32, 132, 232, 332, 432) umgibt, wobei die Wickelspreizung (30, 130, 230, 330, 430) und die Welle einen Wickelkern vorgeben, der in einem Querschnitt von einer Kreisform abweicht,
**dadurch gekennzeichnet, dass**
die spiralartige Anordnung eine trigonalartig deformierte Spirale ist, die ausbildbar ist, indem der Wickelkern in einer Querschnittsstruktur zwei konvex zueinander orientierte Halbkreise aufweist, wobei der erste Halbkreis der Welle und der zweite Halbkreis der Wickelspreizung zugeordnet ist und wobei ein Halbkreis einen kleineren Radius als der andere Halbkreis aufweist.

2. Brandschutzverschlussvorrichtung (2, 102, 202, 302, 402) nach Anspruch 1, **dadurch gekennzeichnet, dass** eine Drehung der Welle (32, 132, 232, 332, 432) durch eine Antriebsvorrichtung bewirkbar ist, und insbesondere ein Wellenmitnehmer (55) zur Übertragung einer Antriebskraft von der Antriebsvorrichtung vorhanden ist.

3. Brandschutzverschlussvorrichtung (2, 102, 202, 302, 402) nach Anspruch 2, **dadurch gekennzeichnet, dass**
sich zwischen der Wickelspreizung (30, 130, 230, 330, 430) und der Welle (32, 132, 232, 332, 432) ein, vorzugsweise von aufwickelbarem Material (13, 113, 213, 313, 413) freier, Zwischenbereich (42, 142, 242, 342, 442) erstreckt, wobei insbesondere eine erste Seite (43, 143) des Zwischenbereichs (42, 142, 242, 342, 442) durch die Wickelspreizung (30, 130, 230, 330, 430) und eine zweite Seite (44, 144) des Zwischenbereichs (42, 142, 242, 342, 442) von der Welle (32, 132, 232, 332, 432) begrenzt ist, und insbesondere an mindestens einer Seite, wie einer weiteren Seite (45, 46, 145, 146), des Zwischenbereichs (42, 142, 242, 342, 442) eine Begrenzung durch aufwickelbares Material (13, 113, 213, 313, 413) ausbildbar ist.

4. Brandschutzverschlussvorrichtung (2, 102, 202, 302, 402) nach einem der Ansprüche 2 oder 3, **dadurch gekennzeichnet, dass**
die Welle (32, 132, 232, 332, 432) über mindestens zwei Drehlager (48, 49) mit der Wickelspreizung (30, 130, 230, 330, 430) verbunden ist, wobei mindestens eines der Drehlager (49) von einem Motor (54, 154, 254) gebildet ist, und insbesondere die Wickelspreizung (30, 130, 230, 330, 430) zumindest bereichsweise drehbar und insbesondere gleichsinnig zu der Welle (32, 132, 232, 332, 432) um eine jeweils zuordenbare Drehachse (51, 52) drehbar ist.

5. Brandschutzverschlussvorrichtung (2, 102, 202, 302, 402) nach einem der vorhergehenden Ansprüche, **dadurch gekennzeichnet, dass**
die Wickelspreizung (30, 130, 230, 330, 430) motorisch antreibbar ist, und insbesondere ein Außendurchmesser (31) der Wickelspreizung (30, 130, 230, 330, 430) im Vergleich zu einem Außendurchmesser (33) der Welle (32, 132, 232, 332, 432) unterschiedlich ist.

6. Brandschutzverschlussvorrichtung (2, 102, 202, 302, 402) nach einem der Ansprüche 2 bis 5, **dadurch gekennzeichnet, dass**
die Wickelspreizung (30, 130, 230, 330, 430) und die Welle (32, 132, 232, 332, 432) über mindestens einen Treibriemen (64, 164, 264, 364) miteinander verbunden sind, wobei vorzugsweise der Treibriemen (64, 164, 264, 364) eine Auflagefläche (68, 168, 268) für das aufwickelbare Material (13, 113, 213, 313, 413) bietet.

7. Brandschutzverschlussvorrichtung (2, 102, 202, 302, 402) nach einem der Ansprüche 2 bis 6, **dadurch gekennzeichnet, dass**
auf der Welle (32, 132, 232, 332, 432) jeweils mindestens zwei Zahnräder (58, 158, 358) entlang einer Längserstreckung der Welle, jeweils einem Zahnrad (56, 156, 356) der Wickelspreizung (30, 130, 230, 330, 430) zugeordnet und voneinander beabstandet angeordnet sind, wobei die Wickelspreizung (30, 130, 230, 330, 430) mindestens ein erstes Zahnrad (56, 156, 356) umfasst, wobei jeweils das erste Zahnrad (56, 156, 356) und ein zweites Zahnrad (58, 158, 358) auf der Welle (32, 132, 232, 332, 432) über einen Zahnriemen (64, 164, 264, 364) oder eine Kette verbunden sind, wobei ein Endbereich (14, 114) des aufwickelbaren Materials (13, 113, 213, 313, 413) mit dem Zahnriemen (64, 164, 264, 364) oder mit der Kette fest verbunden ist, wobei insbesondere ein erster Maximaldurchmesser der ersten Zahnräder (56, 156, 356) sich von einem zweiten Maximaldurchmesser der zweiten Zahnräder (58, 158, 358) unterscheidet.

8. Brandschutzverschlussvorrichtung (2, 102, 202, 302, 402) nach Anspruch 7, **dadurch gekennzeichnet, dass** die trigonalartig deformierte Spirale ausbildbar ist, indem ein Außendurchmesser der Wickelspreizung bzw. der Maximaldurchmesser des auf der Wickelspreizung angeordneten Zahnrades sich von einem Außendurchmesser der Welle bzw. von dem Maximaldurchmesser des auf der Welle angeordneten und dem Zahnrad der Wickelspreizung zugeordneten Zahnrades unterscheidet.

9. Brandschutzverschlussvorrichtung (2, 102, 202, 302, 402) nach einem der Ansprüche 2 bis 7, **dadurch gekennzeichnet, dass**
die Wickelspreizung (30, 130, 230, 330, 430) und die Welle (32, 132, 232, 332, 432) schwenkbar als eine Paaranordnung (235, 435) gehaltert sind, wobei durch eine Drehung (238, 238', 438, 438') der Paaranordnung (235, 435) um einen vorgegebenen Winkel (239, 239'), wie ein Winkel von 90°, um eine Achse (236), die sich entlang der Welle (32, 132, 232, 332, 432) erstreckt, eine Orientierung der Paaranordnung (238, 238', 438, 438') relativ zu einer Erstreckung des abgewickelten Zustands (17, 117, 217, 317), vorzugsweise an einer Seitenplatte (81, 281, 381, 481) rastiert, einstellbar ist.

10. Brandschutzverschlussvorrichtung (2, 102, 202, 302, 402) nach einem der vorhergehenden Ansprüche, **dadurch gekennzeichnet, dass**
sich in einem Zwischenbereich (42, 142, 242, 342, 442), der ein Teilbereich des Wickelkerns ist, eine Stabilisierungsstrebe (170, 370, 470) erstreckt, wobei die Stabilisierungsstrebe (170, 370, 470) beispielsweise eine Trapez-Profil-, eine U-Profil- oder eine Hohlprofil-Stange ist, die vorzugsweise über mindestens eine Halterungsplatte (272, 372, 472) die Wickelvorrichtung (7, 207, 307, 407) formstabil gegen ein Verziehen im Brandfall hält, wobei vorzugsweise mindestens ein Stützelement (371) oder eine Folge von Spreizungsstreben an der Stabilisierungsstrebe (170, 370, 470) befestigt ist und insbesondere eine Führung der Wickelspreizung (30, 130, 230, 330, 430) und/oder eine Führung der Welle (32, 132, 232, 332, 432) bietet.

11. Brandschutzverschlussvorrichtung (2, 102, 202, 302, 402) nach einem der vorhergehenden Ansprüche, **dadurch gekennzeichnet, dass**
die Wickelspreizung (30, 130, 230, 330, 430) und die Welle (32, 132, 232, 332, 432) in einem Rahmen (80, 180, 280) gehaltert sind, wobei vorzugsweise mindestens eine durch den Rahmen (80, 180, 280) gebildete Seitenfläche (85, 86) mit einem Stoff (89) und/oder mit einer Folie abgedeckt ist, wobei der Stoff (89) und/oder die Folie (89) zu Brandschutzzwecken geeignet sind.

12. Brandschutzverschlussvorrichtung (2, 102, 202, 302, 402) nach einem der vorhergehenden Ansprüche, **dadurch gekennzeichnet, dass**
das aufwickelbare Material (13, 113, 213, 313, 413) ein Schichtenmaterial , z. B. ein Brandschutzgewebe und/oder eine Brandschutzfolie, umfasst, und vorzugsweise eine erste Schicht (23, 123) und eine zweite Schicht (24, 124) aufweist und insbesondere eine ausschäumbare Beschichtung und/oder eine aufquellbare Zwischenschicht vorhanden sind.

13. Brandschutzverschlussvorrichtung (2, 102, 202, 302, 402) nach einem der vorhergehenden Ansprüche, **dadurch gekennzeichnet, dass** die Wickelspreizung (30, 130, 230, 330, 430) eine Welle ist.

14. Brandschutzverschlussvorrichtung für ein Bauwerk,
die eine Wickelvorrichtung und ein aufwickelbares Material umfasst, das einen aufgewickelten Zustand und einen zumindest teilweise abgewickelten Zustand einnehmen kann, wobei das aufwickelbare Material ein Brandschutzvorhang ist, **dadurch gekennzeichnet, dass**
eine Wickelspreizung parallel und beabstandet zu mindestens zwei Wellen vorhanden ist, die so angeordnet sind, dass in dem aufgewickelten Zustand das aufwickelbare Material als eine einzige spiralartige Anordnung vorliegt und die Wickelspreizung sowie die Wellen umgibt, wobei die Wickelspreizung und die Wellen einen Wickelkern vorgeben, der in einem Querschnitt von einer Kreisform abweicht,
und wobei die spiralartige Anordnung eine trigonalartig deformierte Spirale ist.

15. Verfahren zum Aufrollen eines wickelbaren Materials (13, 113, 213, 313, 413) einer Verschlussvorrichtung (2, 102, 202, 302, 402) für den Brandschutz, wie einer Brandschutzverschlussvorrichtung (2, 102, 202, 302, 402) nach einem der Ansprüche 1-14
wobei in einem abgewickelten Zustand des wickelbaren Materials ein Verschluss einer Bauwerksöffnung (11, 111, 211, 311) durch das wickelbare Material (13, 113, 213, 313, 413) ausgebildet wird, wobei das wickelbare Material (13, 113, 213, 313, 413) ein Brandschutzvorhang ist und eine elastische Biegsamkeit aufweist und dadurch ein Krümmungsradius des wickelbaren Materials (13, 113, 213, 313, 413) eingenommen wird,
**dadurch gekennzeichnet, dass**
das wickelbare Material derart aufgewickelt wird, dass zumindest ein Teil des wickelbaren Materials (13, 113, 213, 313, 413) mindestens eine Wickelspreizung (30, 130, 230, 330, 430) und mindestens eine zu der Wickelspreizung parallel und beabstandet angeordnete Welle (32, 132, 232, 332, 432) der Verschlussvorrichtung (2, 102, 202, 302, 402) spiralartig umgibt, wobei sich das Material (13, 113, 213, 313, 413) in einem gewickelten Bereich (16, 116, 216, 316) entlang der Wickelspreizung (30, 130, 230, 330, 430) als eine einzige, spiralartige Anordnung (20, 220) mit einer in einer Raumdimension platzsparenden Deformation erstreckt und wobei die spiralartige Anordnung eine trigonalartig deformierte Spirale ist, die ausgebildet wird, indem der Wickelkern in einer Querschnittsstruktur zwei konvex zueinander orientierte Halbkreise aufweist, wobei der erste Halbkreis der Welle und der zweite Halbkreis der Wickelspreizung zugeordnet ist und wobei ein Halbkreis einen kleineren Radius als der andere Halbkreis aufweist.

## Claims

1. Fire-protection closure device (2, 102, 202, 302, 402) for a building (8, 108, 208),
which comprises a winding device (7, 207, 307, 407) and
a windable material (13, 113, 213, 313, 413) that can assume a wound state (16, 116, 216, 316) and an at least partially unwound state (17, 117, 217, 317), wherein
the windable material (13, 113, 213, 313, 413) is a fire-protection curtain (106, 206, 306),
wherein
a winding spindle (30, 130, 230, 330, 430) is provided parallel to and at a distance from a shaft (32, 132, 232, 332, 432), which shaft is arranged in such a way that in the wound state (16, 116, 216, 316) the windable material (13, 113, 213, 313, 413) is in the form of a single, spiral-shaped arrangement and surrounds the winding spindle (30, 130, 230, 330, 430) and the shaft (32, 132, 232, 332, 432), wherein the winding spindle (30, 130, 230, 330, 430) and the shaft predefine a winding core which differs from a circular shape in cross-section,
**characterized in that**
the spiral-shaped arrangement is a trigonally distorted spiral which can be formed as a result of the fact that the winding core has, in a cross-sectional structure, two semi-circles oriented convexly relative to one another, wherein the first semi-circle is associated with the shaft and the second semi-circle is associated with the winding spindle, and wherein one semi-circle has a smaller radius than the other semi-circle.

2. Fire-protection closure device (2, 102, 202, 302, 402) according to claim 1, **characterized in that** the shaft (32, 132, 232, 332, 432) can be rotated by a drive device, and in particular a shaft driver (55) is provided for transmitting a drive force from the drive device.

3. Fire-protection closure device (2, 102, 202, 302, 402) according to claim 2, **characterized in that**
an intermediate region (42, 142, 242, 342, 442), which is preferably free of windable material (13, 113, 213, 313, 413), extends between the winding spindle (30, 130, 230, 330, 430) and the shaft (32, 132, 232, 332, 432), wherein in particular a first side (43, 143) of the intermediate region (42, 142, 242, 342, 442) is bounded by the winding spindle (30, 130, 230, 330, 430) and a second side (44, 144) of the intermediate region (42, 142, 242, 342, 442) is bounded by the shaft (32, 132, 232, 332, 432), and in particular a boundary on at least one side, such as a further side (45, 46, 145, 146), of the intermediate region (42, 142, 242, 342, 442) can be formed by windable material (13, 113, 213, 313, 413).

4. Fire-protection closure device (2, 102, 202, 302, 402) according to any one of claims 2 or 3, **characterized in that**
the shaft (32, 132, 232, 332, 432) is connected to the winding spindle (30, 130, 230, 330, 430) by way of at least two rotary bearings (48, 49), wherein at least one of the rotary bearings (49) is formed by a motor (54, 154, 254), and in particular the winding spindle (30, 130, 230, 330, 430) is rotatable at least in part and in particular is rotatable in the same direction as the shaft (32, 132, 232, 332, 432), each about an associated axis of rotation (51, 52).

5. Fire-protection closure device (2, 102, 202, 302, 402) according to any one of the preceding claims, **characterized in that**
the winding spindle (30, 130, 230, 330, 430) can be driven by a motor, and in particular an outer diameter (31) of the winding spindle (30, 130, 230, 330, 430) differs from an outer diameter (33) of the shaft (32, 132, 232, 332, 432).

6. Fire-protection closure device (2, 102, 202, 302, 402) according to any one of claims 2 to 5, **characterized in that**
the winding spindle (30, 130, 230, 330, 430) and the shaft (32, 132, 232, 332, 432) are connected to one another by way of at least one drive belt (64, 164, 264, 364), wherein preferably the drive belt (64, 164, 264, 364) provides a bearing surface (68, 168, 268) for the windable material (13, 113, 213, 313, 413).

7. Fire-protection closure device (2, 102, 202, 302, 402) according to any one of claims 2 to 6, **characterized in that**
at least two toothed wheels (58, 158, 358) are arranged on the shaft (32, 132, 232, 332, 432) at a distance from one another along a longitudinal extension of the shaft, each of said toothed wheels being associated with a respective toothed wheel (56, 156, 356) on the winding spindle (30, 130, 230, 330, 430), wherein the winding spindle (30, 130, 230, 330, 430) comprises at least a first toothed wheel (56, 156, 356), wherein in each case the first toothed wheel (56, 156, 356) and a second toothed wheel (58, 158, 358) on the shaft (32, 132, 232, 332, 432) are connected by way of a toothed belt (64, 164, 264, 364) or a chain, wherein an end region (14, 114) of the windable material (13, 113, 213, 313, 413) is fixedly connected to the toothed belt (64, 164, 264, 364) or to the chain, wherein in particular a first maximum diameter of the first toothed wheels (56, 156, 356) differs from a second maximum diameter of the second toothed wheels (58, 158, 358).

8. Fire-protection closure device (2, 102, 202, 302, 402) according to claim 7, **characterized in that** the trigonally distorted spiral can be formed as a result of the fact that an outer diameter of the winding spindle or the maximum diameter of the toothed wheel arranged on the winding spindle differs from an outer diameter of the shaft or from the maximum diameter of the toothed wheel arranged on the shaft and associated with the toothed wheel of the winding spindle.

9. Fire-protection closure device (2, 102, 202, 302, 402) according to any one of claims 2 to 7, **characterized in that**
the winding spindle (30, 130, 230, 330, 430) and the shaft (32, 132, 232, 332, 432) are pivotably mounted as a paired assembly (235, 435), wherein an orientation of the paired assembly (238, 238', 438, 438') relative to an extension of the unwound state (17, 117, 217, 317) can be adjusted by rotating (238, 238', 438, 438') the paired assembly (235, 435) through a predefined angle (239, 239'), such as an angle of 90°, about an axis (236) extending along the shaft (32, 132, 232, 332, 432), the paired assembly (238, 238', 438, 438') preferably being snap-in locked on a side plate (81, 281, 381, 481).

10. Fire-protection closure device (2, 102, 202, 302, 402) according to any one of the preceding claims, **characterized in that**
a stabilizing strut (170, 370, 470) extends in an intermediate region (42, 142, 242, 342, 442), which is a sub-region of the winding core, wherein the stabilizing strut (170, 370, 470) is a bar which has, for example, a trapezoidal, U-shaped or hollow profile and which preferably keeps the shape of the winding device (7, 207, 307, 407) stable by way of at least one mounting plate (272, 372, 472), to prevent it from distorting in the event of a fire, wherein preferably at least one supporting element (371) or a succession of spindle struts is fastened to the stabilizing strut (170, 370, 470) and in particular serves to guide the winding spindle (30, 130, 230, 330, 430) and/or the shaft (32, 132, 232, 332, 432).

11. Fire-protection closure device (2, 102, 202, 302, 402) according to any one of the preceding claims, **characterized in that**
the winding spindle (30, 130, 230, 330, 430) and the shaft (32, 132, 232, 332, 432) are mounted in a frame (80, 180, 280), wherein preferably at least one side face (85, 86) formed by the frame (80, 180, 280) is covered with a fabric (89) and/or with a film, wherein the fabric (89) and/or the film (89) is/are suitable for fire protection purposes.

12. Fire-protection closure device (2, 102, 202, 302, 402) according to any one of the preceding claims, **characterized in that**
the windable material (13, 113, 213, 313, 413) comprises a layered material, for example a fire-protection fabric and/or a fire-protection film, and preferably has a first layer (23, 123) and a second layer (24, 124), and in particular a foamable coating and/or a swellable intermediate layer is/are provided.

13. Fire-protection closure device (2, 102, 202, 302, 402) according to any one of the preceding claims, **characterized in that** the winding spindle (30, 130, 230, 330, 430) is a shaft.

14. Fire-protection closure device for a building,
which comprises a winding device and a windable material that can assume a wound state and an at least partially unwound state, wherein the windable material is a fire-protection curtain,
**characterized in that**
a winding spindle is provided parallel to and at a distance from at least two shafts, which shafts are arranged in such a way that in the wound state the windable material is in the form of a single, spiral-shaped arrangement and surrounds the winding spindle and the shafts, wherein the winding spindle and the shafts predefine a winding core which differs from a circular shape in cross-section,
and wherein the spiral-shaped arrangement is a trigonally distorted spiral.

15. Method for rolling up a windable material (13, 113, 213, 313, 413) of a closure device (2, 102, 202, 302, 402) for protecting against fire, such as a fire-protection closure device (2, 102, 202, 302, 402) according to any one of claims 1 to 14, wherein, in an unwound state of the windable material, a building opening (11, 111, 211, 311) is closed by the windable material (13, 113, 213, 313, 413), wherein the windable material (13, 113, 213, 313, 413) is a fire-protection curtain and has an elastic flexibility, and a radius of curvature of the windable material (13, 113, 213, 313, 413) is assumed as a result, **characterized in that**
the windable material is wound in such a way that at least a portion of the windable material (13, 113, 213, 313, 413) surrounds in a spiral-shaped manner at least one winding spindle (30, 130, 230, 330, 430) and at least one shaft (32, 132, 232, 332, 432) of the closure device (2, 102, 202, 302, 402), which shaft is arranged parallel to and at a distance from the winding spindle, wherein the material (13, 113, 213, 313, 413) in a wound region (16, 116, 216, 316) extends along the winding spindle (30, 130, 230, 330, 430) in the form of a single, spiral-shaped arrangement (20, 220) with a deformation that saves space in one spatial dimension, and wherein the spiral-shaped arrangement is a trigonally distorted spiral which is formed as a result of the fact that the winding core has, in a cross-sectional structure, two semi-circles oriented convexly relative to one another, wherein the first semi-circle is associated with the shaft and the second semi-circle is associated with the winding spindle, and wherein one semi-circle has a smaller radius than the other semi-circle.

## Revendications

1. Dispositif de fermeture de protection incendie (2, 102, 202, 302, 402) pour un bâtiment (8, 108, 208) qui comprend un dispositif d'enroulement (7, 207, 307, 407) et un matériau enroulable (13, 113, 213, 313, 413) par lequel un état enroulé (16, 116, 216, 316) et un état au moins partiellement déroulé (17, 117, 217, 317) peuvent être pris, cependant que le matériau enroulable (13, 113, 213, 313, 413) est un rideau de protection incendie (106, 206, 306), cependant qu'il existe un écartement d'enroulement (30, 130, 230, 330, 430) parallèlement et à un écart d'un arbre (32, 132, 232, 332, 432) qui est placé de telle manière que, dans l'état enroulé (16, 116, 216, 316), le matériau enroulable (13, 113, 213, 313, 413) existe en tant qu'arrangement unique enroulé en spirale et entoure l'écartement d'enroulement (30, 130, 230, 330, 430) ainsi que l'arbre (32, 132, 232, 332, 432), cependant que l'écartement d'enroulement (30, 130, 230, 330, 430) et l'arbre (32, 132, 232, 332, 432) prédéfinissent un noyau d'enroulement qui diffère d'une forme circulaire dans sa section transversale,
**caractérisé en ce que** l'arrangement en spirale est une spirale déformée de manière trigonale qui peut être formée **en ce que** le noyau d'enroulement présente, dans une structure de section transversale, deux demi-cercles orientés de manière convexe l'un par rapport à l'autre, le premier demi-cercle étant associé à l'arbre et le second demi-cercle à l'écartement d'enroulement et un demi-cercle présentant un plus petit rayon que l'autre demi-cercle.

2. Dispositif de fermeture de protection incendie (2, 102, 202, 302, 402) selon la revendication 1, **caractérisé en ce qu'**une rotation de l'arbre (32, 132, 232, 332, 432) peut être provoquée par un dispositif d'entraînement et en particulier qu'il existe un organe d'entraînement d'arbre (55) pour la transmission d'une force d'entraînement du dispositif d'entraînement.

3. Dispositif de fermeture de protection incendie (2, 102, 202, 302, 402) selon la revendication 2, **caractérisé en ce qu'**une zone intermédiaire (42, 142, 242, 342, 442) de préférence exempte de matériau enroulable (13, 113, 213, 313, 413) s'étend entre l'écartement d'enroulement (30, 130, 230, 330, 430) et l'arbre (32, 132, 232, 332, 432), cependant qu'en particulier un premier côté (43, 143) de la zone intermédiaire (42, 142, 242, 342, 442) est limité par l'écartement d'enroulement (30, 130, 230, 330, 430) et un second côté (44, 144) de la zone intermédiaire (42, 142, 242, 342, 442) par l'arbre (32, 132, 232, 332, 432), et qu'une délimitation peut être formée par du matériau enroulable (13, 113, 213, 313, 413) en particulier sur au moins un côté ainsi que sur un autre côté (45, 46, 145, 146) de la zone intermédiaire (42, 142, 242, 342, 442).

4. Dispositif de fermeture de protection incendie (2, 102, 202, 302, 402) selon l'une des revendications 2 ou 3, **caractérisé en ce que** l'arbre (32, 132, 232, 332, 432) est relié par au moins deux pivots (48, 49) à l'écartement d'enroulement (30, 130, 230, 330, 430), cependant qu'au moins l'un des pivots (49) est formé par un moteur (54, 154, 254) et en particulier l'écartement d'enroulement (30, 130, 230, 330, 430) est rotatif au moins par sections et en particulier est rotatif dans le même sens que l'arbre (32, 132, 232, 332, 432) autour d'un axe de rotation (51, 52) qui peut leur être respectivement attribué.

5. Dispositif de fermeture de protection incendie (2, 102, 202, 302, 402) selon l'une des revendications précédentes, **caractérisé en ce que** l'écartement d'enroulement (30, 130, 230, 330, 430) peut être entraîné par un moteur et en particulier qu'un diamètre extérieur (31) de l'écartement d'enroulement (30, 130, 230, 330, 430) est différent par comparaison à un diamètre extérieur (32) de l'arbre (32, 132, 232, 332, 432).

6. Dispositif de fermeture de protection incendie (2, 102, 202, 302, 402) selon l'une des revendications 2 à 5, **caractérisé en ce que** l'écartement d'enroulement (30, 130, 230, 330, 430) et l'arbre (32, 132, 232, 332, 432) sont reliés l'un à l'autre par au moins une courroie d'entraînement (64, 164, 264, 364), cependant que de préférence la courroie d'entraînement (64, 164, 264, 364) offre une surface de support (68, 168, 268) pour le matériau enroulable (13, 113, 213, 313, 413).

7. Dispositif de fermeture de protection incendie (2, 102, 202, 302, 402) selon l'une des revendications 2 à 6, **caractérisé en ce que** respectivement au moins deux roues dentées (58, 158, 358) sont associées sur l'arbre (32, 132, 232, 332, 432) le long d'une extension longitudinale de l'arbre à respectivement une roue dentée (56, 156, 356) de l'écartement d'enroulement (30, 130, 230, 330, 430) et sont placées espacées l'une de l'autre, cependant que l'écartement d'enroulement (30, 130, 230, 330, 430) comprend au moins une première roue dentée (56, 156, 356), cependant que respectivement la première roue dentée (56, 156, 356) et une seconde roue dentée (58, 158, 358) sont reliées sur l'arbre (32, 132, 232, 332, 432) par une courroie dentée (64, 164, 264, 364) ou une chaîne, cependant qu'une zone d'extrémité (14, 114) du matériau enroulable (13, 113, 213, 313, 413) est reliée de manière fixe à la courroie dentée (64, 164, 364) ou à la chaîne, cependant qu'en particulier un premier diamètre maximal des premières roues dentées (56, 156, 356) diffère d'un second diamètre maximal des secondes roues dentées (58, 158, 358).

8. Dispositif de fermeture de protection incendie (2, 102, 202, 302, 402) selon la revendication 7, **caractérisé en ce que** la spirale déformée de manière trigonale peut être formée **en ce qu'**un diamètre extérieur de l'écartement d'enroulement ou le diamètre maximal de la roue dentée placée sur l'écartement d'enroulement diffère d'un diamètre extérieur de l'arbre ou du diamètre maximal de la roue dentée placée sur l'arbre et associée à la roue dentée de l'écartement d'enroulement.

9. Dispositif de fermeture de protection incendie (2, 102, 202, 302, 402) selon l'une des revendications 2 à 7, **caractérisé en ce que** l'écartement d'enroulement (30, 130, 230, 330, 430) et l'arbre (32, 132, 232, 332, 432) sont maintenus pivotants comme un arrangement en couple (235, 435), cependant que par une rotation (238, 238', 438, 438') de l'arrangement en couple (235, 435) autour d'un angle prédéterminé (239, 239'), comme un angle de 90°, autour d'un axe (236) qui s'étend le long de l'arbre (32, 132, 232, 332, 432), une orientation de l'arrangement en couple (238, 238', 438, 438') peut être réglée par rapport à une extension de l'état déroulé (17, 117, 217, 317), de préférence s'encliquète sur une plaque latérale (81, 281, 381, 481).

10. Dispositif de fermeture de protection incendie (2, 102, 202, 302, 402) selon l'une des revendications précédentes, **caractérisé en ce qu'**une entretoise de stabilisation (170, 370, 470) s'étend dans une zone intermédiaire (42, 142, 242, 342, 442) qui est une zone partielle du noyau d'enroulement, cependant que l'entretoise de stabilisation (170, 370, 470) est par exemple une barre profilée trapézoïdale, une barre profilée en U ou une barre à profil creux qui maintient de préférence le dispositif d'enroulement (7, 207, 307, 407) de manière résistante aux déformations contre une déformation en cas d'incendie, par au moins une plaque de support (272, 372, 472), cependant que de préférence au moins un élément de support (371) ou une suite d'entretoises d'écartement est fixée à l'entretoise de stabilisation (170, 370, 470) et offre en particulier un guidage de l'écartement d'enroulement (30, 130, 230, 330, 430) et/ou un guidage de l'arbre (32, 132, 232, 332, 432).

11. Dispositif de fermeture de protection incendie (2, 102, 202, 302, 402) selon l'une des revendications précédentes, **caractérisé en ce que** l'écartement d'enroulement (30, 130, 230, 330, 430) et l'arbre (32, 132, 232, 332, 432) sont supportés dans un cadre (80, 180, 280), cependant que de préférence au moins une face latérale (85, 86) formée par le cadre (80, 180, 280) est recouverte d'un tissu (89) et/ou d'un film, cependant que le tissu (89) et/ou le film (89) sont appropriés à des fins de protection contre l'incendie.

12. Dispositif de fermeture de protection incendie (2, 102, 202, 302, 402) selon l'une des revendications précédentes, **caractérisé en ce que** le matériau enroulable (13, 113, 213, 313, 413) comprend un matériau en couches, par exemple un tissu coupe-feu et/ou un film coupe-feu, et présente de préférence une première couche (23, 123) et une seconde couche (24, 124) et qu'il existe en particulier un revêtement expansible et/ou une couche intermédiaire pouvant gonfler.

13. Dispositif de fermeture de protection incendie (2, 102, 202, 302, 402) selon l'une des revendications précédentes, **caractérisé en ce que** l'écartement d'enroulement (30, 130, 230, 330, 430) est un arbre.

14. Dispositif de fermeture de protection incendie pour un bâtiment qui comprend un dispositif d'enroulement et un matériau enroulable qui peut prendre un état enroulé et un état au moins partiellement déroulé, cependant que le matériau enroulable est un rideau de protection incendie,
**caractérisé en ce qu'**il existe un écartement d'enroulement parallèlement et à un écart d'au moins deux arbres qui sont placés de manière telle qu'à l'état enroulé le matériau enroulable existe en tant qu'arrangement unique enroulé en spirale et entoure l'écartement d'enroulement ainsi que les arbres, cependant que l'écartement d'enroulement et les arbres prédéfinissent un noyau d'enroulement qui diffère dans sa section transversale d'une forme circulaire et cependant que l'arrangement en spirale est une spirale déformée de manière trigonale.

15. Procédé pour enrouler un matériau enroulable (13, 113, 213, 313, 413) d'un dispositif de fermeture (2, 102, 202, 302, 402) pour la protection contre l'incendie, comme un dispositif de fermeture de protection incendie (2, 102, 202, 302, 402) selon l'une des revendications 1 à 14, cependant que, dans un état déroulé du matériau enroulable, une fermeture d'une ouverture de bâtiment (11, 111, 211, 311) est formée par le matériau enroulable (13, 113, 213, 313, 413), cependant que le matériau enroulable (13, 113, 213, 313, 413) est un rideau de protection incendie et présente une flexibilité élastique et que de ce fait un rayon de courbure du matériau enroulable (13, 113, 213, 313, 413) est pris,
**caractérisé en ce que**
le matériau enroulable est enroulé de telle manière qu'au moins une partie du matériau enroulable (13, 113, 213, 313, 413) entoure en spirale au moins un écartement d'enroulement (30, 130, 230, 330, 430) et au moins un arbre (32, 132, 232, 332, 432) placé parallèlement à et espacé de l'écartement d'enroulement du dispositif de fermeture (2, 102, 202, 302, 402), cependant que le matériau (13, 113, 213, 313, 413) s'étend dans une zone enroulée (16, 116, 216, 316) le long de l'écartement d'enroulement (30, 130, 230, 330, 430) comme un arrangement unique enroulé en spirale (20, 220) avec une déformation de faible encombrement dans une direction spatiale et cependant que l'arrangement en spirale est une spirale déformée de manière trigonale qui est formée **en ce que** le noyau d'enroulement présente, dans une structure de section transversale, deux demi-cercles orientés de manière convexe l'un par rapport à l'autre, le premier demi-cercle étant associé à l'arbre et le second demi-cercle à l'écartement d'enroulement et un demi-cercle présentant un plus petit rayon que l'autre demi-cercle.
